# FASCICULE DE BREVET EUROPEEN

(11) **EP 1 060 348 B1**
(45) Date de publication et mention de la délivrance du brevet: **07.01.2004**
(21) Numéro de dépôt: 99937976.1
(22) Date de dépôt: 05.03.1999
(51) Int. Cl.: F23N 5/24

(54) **DISPOSITIF POUR LA REGULATION ACTIVE DU RAPPORT AIR/GAZ D'UN BRULEUR COMPRENANT UN DISPOSITIF DE MESURE DE PRESSION DIFFERENTIELLE**
VORRICHTUNG ZUR REGELUNG DES LUFT/GASVERHÄLTNISSES EINES BRENNERS MIT EINER DRUCKUNTERSCHIEDMESSVORRICHTUNG
DEVICE FOR ACTIVELY REGULATING AIR/GAS RATIO IN A BURNER COMPRISING A DIFFERENTIAL PRESSURE MEASURING DEVICE

(30) Priorité: 06.03.1998 FR 9802794
(43) Date de publication de la demande: 20.12.2000
(73) Titulaire: A Theobald S.A., 77200 Torcy (FR)
(72) Inventeur: PECHOUX, Christophe, F-77200 Torcy (FR)
(74) Mandataire: Roger-Petit, Georges
(86) Numéro de dépôt international: PCT/FR1999/000505
(87) Numéro de publication internationale: WO 1999/045325

(56) Documents cités:
- PATENT ABSTRACTS OF JAPAN vol. 096, no. 012, 26 décembre 1996 & JP 08 201206 A (YOKOGAWA ELECTRIC CORP), 9 août 1996 & DATABASE WPI Section PQ, Week 4296 Derwent Publications Ltd., London, GB; Class Q66, AN 96-415532 & JP 59 212621 (MATSUSUSSHITA DENKI KK) , 9 août 1996
- PATENT ABSTRACTS OF JAPAN vol. 009, no. 084 (M-371), 13 avril 1985 & JP 59 212621 A (MATSUSHITA DENKI SANGYO KK), 1 décembre 1984

## Description

La présente invention concerne un dispositif pour la régulation active du rapport air/gaz d'un mélange d'air et de gaz combustible admis à un brûleur, utilisant au moins un dispositif de mesure de pression différentielle.

Dans de nombreux appareils ou installation où circulent un ou plusieurs fluides, liquides ou gazeux, il est souvent nécessaire de pouvoir mesurer avec précision le débit d'un fluide de travail et/ou de mesurer avec précision la différence de pression entre deux fluides de travail distincts à des fins de contrôle et/ou de régulation et/ou de réglage d'un processus. A cet effet, on utilise habituellement un dispositif de pression différentielle comprenant capteur de pression différentielle dont les deux entrées sont respectivement raccordées à deux prises de pression. Dans le cas de la mesure du débit d'un fluide, ces deux prises de pression sont respectivement situées de part et autre d'un diaphragme placé dans le conduit où circule le fluide. Dans le cas où il s'agit de mesurer la différence de pression entre deux fluides distincts, les deux prises de pression sont branchées respectivement sur les conduits où circulent respectivement les deux fluides. Dans les deux cas, la précision de la mesure du débit ou de la différence de pression dépend de la précision du capteur de pression différentielle, en particulier pour les faibles débits ou les faibles pressions différentielles. Par exemple, dans le cas d'une mesure de débit, la différence de pression ΔP et le débit Q sont liés par la formule suivante :${\text{ΔP = KQ}}^{\text{2}}$ dans laquelle K est un coefficient dont la valeur dépend notamment de la densité du fluide dont on veut mesurer le débit, et de la section de l'orifice du diaphragme placé dans le conduit où circule ledit fluide. Lorsque l'on veut faire varier la valeur instantanée du débit d'un fluide sur une large plage, par exemple dans un rapport de 1 à 10, le débit du fluide varie dans ce rapport, alors que la pression varie dans un rapport de 1 à 100.

Autrement dit, à une faible variation du débit correspond une variation beaucoup plus faible de la pression. Le capteur de pression différentielle utilisé pour la mesure du débit doit donc être très précis et très stable pour pouvoir fournir en sortie une valeur fiable pour les faibles débits. De tels capteurs de pression différentielle existent, mais ils sont extrêmement coûteux et, par suite, inutilisables dans des appareils dont le coût total de fabrication doit rester relativement modéré, comme par exemple dans un dispositif pour la régulation du rapport air/gaz d'un brûleur, par exemple le brûleur d'une chaudière destinée à la production d'eau chaude sanitaire et/ou d'eau chaude pour un circuit de chauffage.

D'un autre côté, il existe des capteurs de pression différentielle qui sont relativement bon marché, mais ils présentent une dérive thermique et une dérive à long terme qui excèdent souvent quelques pour cents. On ne peut donc pas utiliser directement le signal de sortie de ces derniers capteurs pour faire des mesures précises de différence de pression sur une large plage, par exemple dans un rapport de 1 à 100. Lorsque l'on utilise un capteur bon marché, il est donc souvent nécessaire de prendre des dispositions pour effectuer à intervalles réguliers un étalonnage du zéro du capteur afin d'éliminer les dérives susmentionnées. A cet effet, une solution classique consiste à utiliser un dispositif de mesure tel que celui montré sur la figure 1 des dessins annexés (voir aussi la publication "Patent Abstracts of Japan", volume 009084, date de publication de l'abrégé 13-04-85 et la demande de brevet japonais JP59212622 au nom de MATSUSHITA DENKI SANGYO, publiée le 01-12-84).

Le dispositif de mesure de pression différentielle représenté sur la figure 1 comprend essentiellement un capteur de pression différentielle 1 dont les orifices d'entrée 2 et 3 sont raccordés respectivement à une prise de pression 4, où règne en service une pression P1, et à la voie commune 5 d'une vanne 6 à trois voies. Les deux autres voies 7 et 8 de la vanne 6 sont raccordées respectivement à une prise de pression 9, où règne en service une pression P2 (P2 ≤ P1 ), et à l'orifice d'entrée 2 du capteur 1 par un conduit 11. En service, le capteur 1 fournit sur sa sortie 12 un signal qui est représentatif de la différence de pression P1 - P2. Ce signal est appliqué à l'entrée d'un moyen de commutation 13, dont une sortie 14 est reliée à une première mémoire 15 et dont une autre sortie 16 est reliée à une seconde mémoire 17. Bien que deux mémoires 15 et 17 soient ici représentées, ces deux mémoires pourraient être constituées respectivement par des emplacements de mémoire distincts d'une mémoire unique. Les sorties 18 et 19 des mémoires 15 et 17 sont reliées respectivement aux entrées positive et négative d'un moyen de soustraction ou additionneur algébrique 21, qui délivre sur sa sortie 22 un signal de mesure dont la valeur correspond à la différence des valeurs du signal de sortie du capteur 1 qui sont respectivement emmagasinées dans les mémoires 15 et 17.

Normalement, la vanne 6 est dans un état tel qu'elle met l'orifice d'entrée 3 du capteur 1 en communication avec la prise de pression 9 et le moyen de commutation 13 est dans un état tel qu'il relie la sortie 12 du capteur 1 à l'entrée de la mémoire 15. Dans ces conditions, la mémoire 15 enregistre la valeur du signal de sortie du capteur 1, qui correspond à la différence des pressions P1 et P2. Si les pressions P1 et P2 sont égales, la valeur du signal de sortie du capteur 1 devrait normalement être nulle. Toutefois, comme indiqué plus haut, les capteurs de pression différentielle bon marché présentent souvent une dérive thermique et une dérive à long terme. A cause de ces dérives la valeur du signal de sortie du capteur 1 n'est pas toujours nulle lorsque les pressions P1 et P2 appliquées aux orifices d'entrée 2 et 3 sont égales. Par suite, lorsque ces deux pressions sont différentes, la valeur du signal de sortie capteur 1 est entachée d'une erreur. Cette erreur peut être corrigée de la manière suivante. A intervalles réguliers, par exemple toutes les minutes, une unité de commande 23 envoie pendant un bref instant à la vanne 6 et au moyen de commutation 13, respectivement par des lignes 24 et 25, des signaux de commande qui font passer momentanément la vanne 6 dans un état tel qu'elle interrompt la communication entre l'orifice d'entrée 3 du capteur 1 et la prise de pression 9 et établit une communication entre les orifices d'entrée 2 et 3 du capteur 1, et le moyen de commutation 13 dans un état tel qu'il relie la sortie 12 du capteur 1 à l'entrée de la mémoire 17. Dans ces conditions, la même pression P1 est appliquée aux deux orifices d'entrée 2 et 3 du capteur 1 et l'éventuelle erreur de mesure du capteur 1 est emmagasinée dans la mémoire 17. A l'aide du moyen de soustraction 21 cette erreur est soustraite de la valeur du signal de sortie du capteur 1 emmagasinée dans la mémoire 15. Ainsi, l'erreur de mesure du capteur 1 est périodiquement mise à jour dans la mémoire 17 et l'on obtient sur la sortie 22 du moyen de soustraction 21 un signal de mesure corrigé dont la valeur correspond à la valeur exacte de la différence des pressions P1 et P2. Ainsi, les éléments 13, 15, 17 et 22 forment un circuit de mesure 26 qui, en combinaison avec la vanne.6 à trois voies et avec l'unité de commande 23, permet un étalonnage automatique du zéro du capteur 1.

Le dispositif connu de mesure de pression différentielle qui a été décrit en référence à la figure 1 donne toute satisfaction de point de vue de l'étalonnage du zéro du capteur. Toutefois, il présente l'inconvénient d'utiliser une vanne à trois voies, qui est un élément relativement coûteux.

Les dispositifs de mesure de pression différentielle du type décrit ci-dessus peuvent être utilisés dans des dispositifs permettant de réguler le rapport air/gaz du brûleur d'une chaudière. Des dispositifs de régulation du rapport air/gaz sont par exemple décrits dans la publication japonaise déjà citée plus haut et dans le rapport publié par l'Association Technique de l'industrie du Gaz en France, lors du 113ème Congrès du Gaz à Paris, 10-13 septembre 1996, "Recueil des Communications", Tome 2, page 245 - 251, article "Régulation active du rapport air/gaz d'un brûleur" par C. PECHOUX et al. Le dispositif de régulation du rapport air/gaz décrit dans la publication japonaise précitée utilise un unique capteur de pression différentielle qui mesure la différence entre la pression d'air Pa en amont du diaphragme d'air dans la conduite d'alimentation en air sous pression et la pression de gaz Pg en amont du diaphragme de gaz dans la conduite d'alimentation en gaz. Une vanne à trois voies et un circuit de mesure semblables à ceux décrits plus haut en référence à la figure 1 permet d'effectuer un étalonnage automatique du zéro du capteur de pression différentielle. D'autre part, le dispositif de régulation du rapport air/gaz décrit dans le rapport précité utilise deux capteurs de pression différentielle, l'un pour mesurer la différence entre la pression d'air Pa et la pression de gaz Pg, comme dans la publication japonaise précitée, l'autre pour mesurer le débit d'air dans la conduite d'alimentation en air sous pression. Bien que dans ce dernier dispositif de régulation du rapport air/gaz il. ne soit pas prévu d'effectuer un étalonnage automatique du zéro de chacun des deux capteurs de pression différentielle, on pourrait facilement effectuer un tel étalonnage en associant à chacun des deux capteurs une vanne à trois voies et un circuit de mesure tels que ceux qui ont été décrits plus haut en référence à la figure 1. Toutefois, une telle solution serait relativement coûteuse dans la mesure où elle nécessite l'utilisation de deux vannes à trois voies et de deux circuits de mesure, un pour chaque capteur.

On connaît par ailleurs (Patent Abstracts of Japan, volume 008080, date de publication 12-04-84, et demande de brevet japonais JP58224226, publiée le 26-12-83 au nom de MATSUSHITA DENKI SANGYO) un dispositif de régulation du rapport air/gaz d'un brûleur, qui utilise un unique capteur de pression qui a un unique orifice d'entrée et qui est combiné à une vanne à trois voies de telle façon que le capteur mesure alternativement la pression d'air en amont du diaphragme d'air et la pression de gaz en amont du diaphragme de gaz. Dans cette dernière publication, le capteur de pression n'est pas utilisé comme un capteur de pression différentielle et aucun moyen n'est prévu pour effectuer un étalonnage automatique du zéro du capteur.

La présente invention a pour but de fournir un dispositif pour la régulation active du rapport air/gaz d'un brûleur utilisant au moins un dispositif de mesure de pression différentielle selon l'invention.

Le dispositif de mesure de pression différentielle, mis en oeuvre dans le dispositif de régulation selon l'invention, utilise un capteur de pression différentielle, susceptible de présenter des dérives thermiques et à long terme, et comporte un circuit de mesure permettant d'effectuer un étalonnage automatique du zéro du capteur, ledit dispositif de mesure de pression différentielle étant moins coûteux que le dispositif connu de mesure décrit plus haut.

Ce dispositif de mesure de pression différentielle comprend un capteur de pression différentielle ayant des premier et second orifices d'entrée raccordés respectivement à des première et seconde prises de pression, et une sortie qui, en service, délivre un signal de sortie représentatif d'une différence de pression entre les premier et second orifices d'entrée, et une vanne qui est reliée aux premier et second orifices d'entrée du capteur et qui, dans un premier état, isole l'un de l'autre les deux orifices d'entrée et, dans un second état, les met en communication l'un avec l'autre des moyens de mémorisation reliés à la sortie du capteur pour mémoriser au moins deux valeurs du signal de sortie du capteur. Il comprend également une unité de commande reliée à la vanne et aux moyens de mémorisation pour commuter la vanne et commander la mémorisation d'une première valeur du signal de sortie du capteur dans les moyens de mémorisation quand la vanne est dans son premier état, et la mémorisation d'une seconde valeur du signal de sortie du capteur dans les moyens de mémorisation quand la vanne est dans son second état. Il comprend enfin des moyens de mesure pour effectuer un calibrage automatique du zéro du capteur.

Dans une variante de réalisation préférée, les moyens de mesures sont constitués par des circuits mémoires formant les moyens de mémorisation et par un moyen de soustraction pour calculer la différence entre les première et seconde valeurs du signal de sortie du capteur. Le circuit de mesure délivre en sortie un signal de mesure représentant la valeur exacte de la différence des pressions respectivement appliquées aux premier et second orifices d'entrée du capteur.

Le dispositif de mesure de pression comporte en outre un orifice d'étranglement calibré, qui est inséré dans l'une des première et seconde prises de pression. La vanne est une vanne à deux voies, dont une première voie est reliée à celle des première et seconde prises de pressions dans laquelle est inséré l'orifice d'étranglement calibré, entre cet orifice calibré et l'orifice d'entrée correspondant du capteur. Une seconde voie est reliée à l'autre des première et seconde prises de pression. L'orifice calibré a une section de passage nettement plus petite que celle de ladite vanne à deux voies.

Avec un tel agencement, pour effectuer l'étalonnage du zéro du capteur de pression différentielle on utilise un orifice calibré d'étranglement et une simple vanne à deux voies qui sont plus faciles à réaliser et moins coûteux que la vanne à trois voies utilisée dans le dispositif de mesure de pression différentielle antérieurement connu.

L'invention a donc pour but principal un dispositif pour la régulation active du rapport air/gaz d'un brûleur, comprenant un mélangeur air/gaz situé en amont du brûleur, une conduite d'air, contenant un diaphragme calibré d'air et connectée à une première entrée dudit mélangeur air/gaz, une conduite d'alimentation en gaz, contenant un diaphragme calibré de gaz et connectée à une seconde entrée dudit mélangeur air/gaz, disposés en amont desdits diaphragmes calibrés d'air et de gaz, des moyens de réglage des débits d'air et de gaz envoyés audit mélangeur air/gaz, et au moins un dispositif de mesure de pression différentielle branché de manière à délivrer un signal de mesure représentatif d'au moins un des paramètres que sont le débit d'air dans la conduite d'air, la différence des pressions d'air et de gaz dans les conduites d'air et de gaz, et le débit de gaz dans la conduite de gaz de manière à ce que la quantité de gaz envoyée au mélangeur air/gaz soit telle que le rapport air/gaz ait une valeur prédéfinie, caractérisé en ce que chacun des dispositifs de mesure de pression différentielle comprend :
- un capteur de pression différentielle ayant des premier et second orifices d'entrée, raccordés respectivement à des première et seconde prises de pression, dont l'une comprend un orifice calibré d'étranglement, et une sortie qui, en service, délivre un signal représentatif d'une différence de pression entre les premier et second orifices d'entrée dudit capteur ;
- une vanne à deux voies, dont une première voie est reliée à celle des première et seconde prises de pression dans laquelle est inséré ledit orifice calibré d'étranglement, entre cet orifice calibré et l'orifice d'entrée correspondant du capteur, et dont une seconde voie est reliée à l'autre des première et seconde prises de pression, ledit orifice calibré ayant une section de passage nettement plus petite que celle de ladite vanne à deux voies ; ladite vanne à deux voies isolant l'un de l'autre les deux orifices d'entrée, lorsqu'elle est dans un premier état, et les met en communication l'un avec l'autre, lorsqu'elle est dans un second état ;
- des moyens de mémorisation reliés à la sortie de chaque capteur pour mémoriser au moins deux valeurs du signal de sortie de chaque capteur ;
- une unité de commande reliée à ladite vanne à deux voies et aux moyens de mémorisation pour commuter ladite vanne à deux voies et commander la mémorisation d'une première valeur du signal de sortie du capteur dans lesdits moyens de mémorisation quand la vanne à deux voies est dans son premier état, et la mémorisation d'une seconde valeur du signal de sortie du capteur dans lesdits moyens de mémorisation quand la vanne à deux voies est dans son second état ; et
- des moyens pour calculer la différence entre lesdites première et seconde valeurs du signal de sortie du capteur ; lesdits moyens de mémorisation et ledit moyen de calcul de la différence formant un circuit de mesure qui délivre en sortie un signal de mesure représentant la valeur exacte de la différence des pressions respectivement appliquées aux premier et second orifices d'entrée de chaque capteur.

Dans un premier mode de réalisation du dispositif de régulation du rapport air/gaz, pour mesurer le débit d'air dans la conduite d'air et pour mesurer la différence des pressions d'air et de gaz respectivement dans la conduite d'air et dans la conduite de gaz, il est possible d'utiliser deux dispositifs de mesure de pression différentielle selon l'invention, qui comportent chacun un capteur de pression différentielle, un orifice calibré d'étranglement, une vanne à deux voies et un circuit de mesure. Dans ce cas, on utilise deux vannes à deux voies qui sont plus simples et moins coûteuses que deux vannes à trois voies qu'il faudrait utiliser avec des dispositifs de mesure de pression différentielle antérieurement connus.

Dans un autre mode de réalisation du dispositif de régulation du rapport air/gaz selon l'invention, pour mesurer le débit d'air et pour mesurer la différence des pressions d'air et de gaz il est possible d'utiliser deux dispositifs de mesure de pression différentielle selon l'invention qui ont en commun un unique orifice calibré d'étranglement et une unique vanne à deux voies pour effectuer l'étalonnage du zéro de chacun des deux capteurs de pression différentielle.

Dans un mode de réalisation préféré du dispositif de régulation du rapport air/gaz selon l'invention, pour mesurer le débit d'air et pour mesurer la différence des pressions d'air et de gaz ou le débit de gaz, il est possible d'utiliser un unique dispositif de mesure de pression différentielle selon l'invention, moyennant l'utilisation d'une vanne additionnelle à deux voies et d'un moyen de commutation pour envoyer le signal de sortie du circuit de mesure du dispositif de mesure de pression différentielle sélectivement à l'unité de régulation de débit d'air et à l'unité de régulation d'alimentation en gaz, cette dernière unité de régulation pouvant être conçue soit sous la forme d'une unité de régulation de pression air/gaz si, le capteur de pression différentielle du dispositif de mesure de pression différentielle est prévu pour mesurer la différence des pressions d'air et de gaz, soit sous la forme d'une unité de régulation de débit de gaz si ledit capteur de pression différentielle est prévu pour mesurer le débit du gaz.

D'autres caractéristiques et avantages de la présente invention ressortiront mieux à la lecture de la description suivante du dispositif de mesure de pression différentielle et de divers modes de réalisation du dispositif de régulation du rapport air/gaz, qui sont donnés à titre d'exemple en faisant référence aux dessins annexés dans lesquels :
- la figure 1 représente schématiquement un dispositif de mesure de pression différentielle antérieurement connu ;
- la figure 2 représente schématiquement le dispositif de mesure de pression différentielle mis en oeuvre dans le dispositif de régulation du rapport air/gaz selon l'invention ;
- la figure 3 représente schématiquement un premier mode de réalisation d'un dispositif de régulation du rapport air/gaz d'un brûleur selon l'invention, utilisant deux dispositifs de mesure de pression différentielle conformes à la figure 2 ;
- la figure 4 représente schématiquement un second mode de réalisation du dispositif de régulation du rapport air/gaz d'un brûleur, avec deux dispositifs de mesure de pression différentielle utilisant en commun un orifice calibré d'étranglement et une vanne à deux voies ;
- la figure 5 représente schématiquement une variante du dispositif de régulation de la figure 4 ;
- la figure 6 représente schématiquement un troisième mode de réalisation, ou mode de réalisation préféré, du dispositif de régulation du rapport air/gaz d'un brûleur selon l'invention, utilisant un unique dispositif de mesure de pression différentielle selon l'invention pour mesurer le débit d'air et la différence des pressions d'air et de gaz ;
- la figure 7 représente schématiquement un exemple de réalisation d'un échantillonneur bloqueur utilisable dans le dispositif de régulation de la figure 6 ; et
- la figure 8 représente schématiquement un quatrième mode de réalisation d'un dispositif de régulation du rapport air/gaz d'un brûleur selon l'invention, utilisant également un unique dispositif de mesure de pression différentielle selon l'invention pour mesurer le débit d'air et le débit de gaz.

Le dispositif de mesure de pression différentielle selon l'invention qui est montré sur la figure 2 est en grande partie semblable au dispositif de mesure connu qui a déjà été décrit plus haut en référence à la figure 1. En conséquence, les éléments du dispositif de mesure de pression différentielle selon l'invention qui sont identiques à ceux du dispositif connu de la figure 1 sont désignés par les mêmes numéros de référence et ne seront pas décrits à nouveau en détail. Le dispositif de mesure de pression différentielle utilisé dans le dispositif de régulation du rapport air/gaz selon l'invention diffère du dispositif connu essentiellement par le fait que, au lieu de la vanne 6 à trois voies, il est prévu un orifice calibré d'étranglement 27 et une vanne 28 à deux voies. L'orifice calibré 27 est situé dans l'une des deux prises de pression 4 et 9, par exemple dans la prise de pression 9 comme montré sur la figure 2, et il est réalisé de manière à avoir une section de passage nettement plus petite que celle de la vanne 28 lorsque celle-ci est ouverte. La vanne 28 est insérée dans le conduit 11 de telle façon que l'une des voies de la vanne 28 est reliée à la prise de pression 4 raccordée à l'orifice d'entrée 2 du capteur 1, et que l'autre voie de la vanne 28 est reliée à la prise de pression 9 raccordée à l'orifice d'entrée 3 du capteur 1, le conduit 11 étant branché entre cet orifice d'entrée 3 et l'orifice calibré 27.

En service, la vanne 28 est normalement fermée et le moyen de commutation 13 relie la sortie 12 du capteur 1 à l'entrée de la mémoire 15. Dans ces conditions, si l'on désigne par P3 la pression à l'orifice d'entrée 3 du capteur 1, ce dernier mesure la pression différentielle P1 - P3, avec P3 = P2, car à ce moment il n'y a pas de débit de fluide à travers de l'orifice calibré 27. En conséquence, la mémoire 15 emmagasine la valeur de la différence de pression P1 - P2, éventuellement entachée d'une erreur de mesure si le capteur 1 présente une dérive thermique et/ou une dérive à long terme.

Pour effectuer l'étalonnage du zéro du capteur 1, à intervalles réguliers, par exemple toutes les minutes, l'unité de commande 23 émet sur la ligne 24 un signal de commande qui ouvre pendant un bref instant la vanne 28, et, simultanément, l'unité de commande 23 émet sur la ligne 25 un signal de commande qui commute le moyen de commutation 13 de telle façon que celui-ci relie pendant un bref instant la sortie du capteur 1 à l'entrée de la mémoire 17. Etant donné que, lorsque la vanne 28 est ouverte, elle a une section de passage beaucoup plus grande que celle de l'orifice calibré 27, elle est capable de débiter considération plus que l'orifice calibré 27. En conséquence, la perte de charge P1 - P3 de la vanne 28 est négligeable devant la perte de charge P2 - P3 de l'orifice calibré 27. Donc, lorsqu'on ouvre la vanne 28, la pression P3 est pratiquement égale à la pression P1. En conséquence, pendant le bref instant où la vanne 28 est ouverte, les deux orifices d'entrée 2 et 3 du capteur 1 sont court-circuités du point de vue pneumatique ou hydraulique et le capteur 1 mesure une différence de pression nulle. A ce moment, si le signal de sortie du capteur 1, qui devrait être nul, présente une dérive thermique ou une dérive à long terme, qui constitue une erreur de mesure, cette erreur de mesure est emmagasinée dans la mémoire 17 pour être ensuite soustraite, dans le moyen de soustraction 21, à la valeur du signal de sortie du capteur emmagasinée dans la mémoire 15. On obtient ainsi sur la sortie 22 du moyen de soustraction 21 un signal de mesure corrigé, qui représente la valeur exacte de la différence de pression P1 - P2.

Bien que décrits dans un mode de réalisation précis, il doit cependant être clair que les circuits de mesure 26 sont susceptibles de prendre des configurations diverses, matérielles et/ou logicielles. En particulier, on pourrait utiliser les ressources offertes par un microprocesseur (non représenté), soit dédié à cette tâche, soit déjà présent dans le dispositif de régulation. Un microprocesseur est généralement associé à des moyens de mémorisation internes et/ou externes (registres, mémoire vive, etc.). L'opération de soustraction peut être effectuée par l'unité arithmétique et logique dont est pourvu le microprocesseur. L'ensemble des opérations peut être sous la commande d'un programme spécifique. De même l'unité de commande 23 peut être confondue avec ce même microprocesseur. Il est seulement nécessaire de prévoir des circuits électroniques spécifiques d'interface en entrée et sortie, recevant les signaux de sortie du capteur et transmettant des signaux de commande à la vanne 28. Ces circuits (non représentés) assurent notamment des conversions de type analogique-numérique ou l'inverse, et les adaptations de niveaux nécessaires.

La figure 3 montre un exemple de dispositif permettant de réguler le rapport air/gaz d'un brûleur 29, selon un premier mode de réalisation de l'invention, par exemple le brûleur d'une chaudière 30.

Sur la figure 3, le numéro de référence 31 désigne un ventilateur, qui est actionné par un moteur électrique 32 à vitesse variable et qui est relié par une conduite d'air 33 contenant un diaphragme calibré d'air 34 à une première entrée 35 d'un mélangeur air/gaz 36 situé en amont du brûleur 29. Bien que le mélangeur air/gaz 36 soit ici représenté comme un élément distinct du brûleur 29, il peut aussi être intégré à ce dernier comme cela est bien connu. A une seconde entrée 37 du mélangeur 36 est raccordée une conduite d'alimentation en gaz 38 qui contient un diaphragme calibré de gaz 39 et, en amont de ce diaphragme, une vanne proportionnelle 41 dont le côté entrée est raccordé à une source de gaz combustible sous pression (non montrée), par exemple à un réseau de distribution de gaz combustible sous pression. La vanne proportionnelle 41 permet de régler la pression Pg du gaz dans la conduite 38 en amont de l'orifice calibré 39 et, par suite, la quantité de gaz envoyée au mélangeur 36.

Sur la figure 3, Pa désigne la pression d'air dans la conduite d'air 33 en amont du diaphragme d'air 34 et Pm désigne la pression du mélange air/gaz dans le mélangeur 36. La pression qui règne dans la conduite d'air 33 en aval du diaphragme d'air 34 et la pression qui règne dans la conduite de gaz 38 en aval du diaphragme de gaz 39 sont égales à la pression Pm lorsqu'il y a un débit d'air dans la conduite 33 et un débit de gaz dans la conduite 38.

Les numéros de référence 42a et 42b désignent deux dispositifs de mesure de pression différentielle qui sont destinés à mesurer respectivement la différence de pression Pa - Pm et la différence de pression Pa - Pg. Chacun des deux dispositifs de mesure de pression différentielle 42a et 42b est réalisé et fonctionne de la même manière que le dispositif de mesure de pression différentielle décrit en référence à la figure 2. C'est pourquoi leurs éléments sont désignés par les mêmes numéros de référence que ceux des éléments correspondants du dispositif de mesure de pression différentielle de la figure 2, ces numéros de référence étant affectés de la lettre "a" pour les éléments du dispositif de mesure de pression différentielle 42a et de la lettre "b" pour les éléments du dispositif de mesure de pression différentielle 42b. Les deux dispositifs de mesure de pression différentielle 42a et 42b ne seront donc pas décrits à nouveau en détail. On indiquera simplement que les orifices d'entrée 2a et 2b des capteurs la et 1 b sont raccordés à une seule et même prise de pression 4 branchée sur la conduite d'air 33 en amont du diaphragme d'air 34. Ainsi, en donnant le même diamètre intérieur et la même longueur aux conduits qui raccordent respectivement les deux orifices d'entrée 2a et 2b à la prise commune de pression 4, on est ainsi assuré que la même valeur de pression Pa est appliquée aux deux orifices d'entrée 2a et 2b. Toutefois, si on le désire, les orifices d'entrée 2a et 2b des capteurs 1a et 1 b pourraient être raccordés à des prises distinctes de pression branchées sur la conduite d'air 33 en amont du diaphragme d'air 34. L'autre orifice d'entré 3a du capteur 1a est raccordé à la prise de pression 9a qui contient l'orifice calibré d'étranglement 27a et qui est branchée sur la conduite d'air 33 en aval du diaphragme d'air 34. L'autre orifice d'entrée 3b du capteur 1b est raccordé à la prise de pression 9b qui contient l'orifice calibré d'étranglement 27b et qui est banchée sur la conduite de gaz 38 en amont du diaphragme de gaz 39.

Comme montré sur la figure 3, une seule et même unité de commande 23 peut être prévue pour commander, par des lignes 24a et 25a, la vanne 28a et le circuit de mesure 26a du dispositif de mesure de pression différentielle 42a et, par des lignes 24b et 25b, la vanne 28b et le circuit de mesure 26b du dispositif de mesure de pression différentielle 42b. Sous la commande de l'unité de commande 23, l'étalonnage du zéro des capteurs 1a et 1b des dispositifs de mesure de pression différentielle 42a et 42b est effectué à intervalles réguliers, par exemple toutes les minutes, exactement de la même manière que celle décrite en référence à la figure 2. De préférence, l'étalonnage du zéro des deux capteurs 1a et 1b est effectué simultanément, mais il pourrait être effectué à des instants différents si on le désire. Le circuit de mesure 26a du dispositif de mesure de pression différentielle 42a délivre donc sur sa sortie 22a un signal corrigé de mesure qui représente la valeur exacte de la différence de pression Pa - Pm. De même, le circuit de mesure 26b du dispositif de mesure de pression différentielle 42b délivre sur sa sortie 22b un signal corrigé de mesure qui représente la valeur exacte de la différence pression Pa - Pg.

Comme cela est bien connu, le débit d'air Qa dans la conduite d'air 33 est lié à la différence des pressions régnant de part et autre du diaphragme d'air 34, c'est-à-dire la différence de pression Pa - Pm, par la formule suivante:${\text{Pa - Pm = Ka.Q}}^{\text{2}} \text{a}$ dans laquelle Ka est un coefficient dont la valeur dépend du diamètre de l'orifice calibré du diaphragme d'air 34. En conséquence, pour un diaphragme d'air 34 ayant un diamètre donné, le signal de mesure présent à la sortie 22a du circuit de mesure 26a donne également une indication de la valeur du débit d'air Qa dans la conduite 33.

Le dispositif de régulation du rapport air/gaz montré sur la figure 3 comprend en outre, de façon connue en soi, une unité de régulation de température 43 qui reçoit sur son entrée 44 un signal de consigne de température. Lors de la mise en marche de la chaudière 30 ou si le brûleur 29 est éteint et doit être rallumé, l'unité de régulation de température 43 envoie par une ligne 45 une requête d'allumage du brûleur à l'unité de commande 23 qui, par une ligne 46, commande alors un dispositif d'allumage 47 afin de provoquer l'allumage du brûleur 29. Sur sa sortie-48, l'unité de régulation de température 43 délivre un signal de consigne de débit d'air, dont la valeur est fonction de la valeur de signal de consigne de température appliqué à l'entrée 44. Le signal de consigne de débit d'air délivré par l'unité de régulation de température 43 est envoyé à une entrée d'une unité classique de régulation de débit d'air 49 qui reçoit également sur une autre entrée le signal corrigé de mesure qui est présent sur la sortie 22a du circuit de mesure 26a et qui est indicatif de la valeur du débit d'air Qa dans la conduite 33. Sur la base du signal de consigne de débit d'air et du signal de mesure qui sont appliqués aux entrées de l'unité de régulation de débit d'air 49, cette dernière produit sur sa sortie 51 un signal de commande qui est envoyé au moteur 32 du ventilateur 31 afin d'en régler la vitesse de rotation. La vitesse de rotation du moteur 32 est alors réglée de telle sorte que le débit d'air Qa produit par le ventilateur 31 dans la conduite 33 devienne égal à la consigne de débit d'air envoyée à l'unité de régulation de débit d'air 49 par l'unité de régulation de température 43.

D'un autre côté, le dispositif de régulation du rapport air/gaz de la figure 3 comprend en outre une unité classique de régulation de pression air/gaz 52 recevant sur une entrée le signal corrigé de mesure qui est présent sur la sortie 22b du circuit de mesure 26b et qui représente la différence de pression Pa - Pg. Sur la base de ce signal corrigé de mesure, l'unité de régulation de pression air/gaz 52 produit, de façon connue, sur sa sortie 53 un signal de commande qui est envoyé à la vanne proportionnelle 41 afin de régler la pression de gaz Pg dans la conduite de gaz 38. La pression de gaz Pg est réglée par l'unité de régulation de pression air/gaz 52 de telle façon que la différence de pression Pa - Pg ait une valeur prédéfinie, par exemple une valeur nulle. Dans ce cas, l'unité de régulation de pression air/gaz 52 agit sur la vanne proportionnelle 41 jusqu'à ce que la pression de gaz Pg devienne égale à la pression d'air Pa, donc jusqu'à ce que la valeur du signal corrigé de mesure présent sur la sortie 22b du circuit de mesure 26b devienne égale à zéro. Avec une telle régulation de pression, qui règle la pression de gaz Pg de telle façon qu'elle reste en permanence égale à la pression d'air Pa, qui est elle-même réglée par l'unité de régulation de température 43 et par l'unité de régulation de débit d'air 49 en fonction de la valeur de la consigne de température appliquée à l'entrée 44, on obtient alors un rapport air/gaz qui est donné par la formule suivante :${\text{Rapport air/gaz = Qa/Qg = (d)}}^{\text{1/2}} \text{.(Sa/Sg)}$ dans laquelle Qa et Qg sont respectivement le débit d'air dans la conduite d'air 33 et le débit de gaz dans la conduite de gaz 38, d est la densité du gaz, Sa et Sb sont respectivement l'aire de la section de l'orifice calibré du diaphragme d'air 34 et l'aire de la section de l'orifice calibré du diaphragme de gaz 39. D'après la formule (3), on voit que le rapport air/gaz est indépendant de la pression d'air Pa et de la pression de gaz Pg et que sa valeur est constante pour un gaz donné et pour des diaphragmes d'air et de gaz dont les orifices calibrés ont des sections données. Ainsi, en choisissant de manière appropriée les diamètres respectifs des orifices calibrés du diaphragme d'air 34 et du diaphragme de gaz 39, il est possible d'obtenir un rapport air/gaz qui a une valeur prédéfinie choisie en fonction de la nature du gaz utilisé et du type de brûleur utilisé, afin d'obtenir une bonne combustion, et ce rapport air/gaz est maintenu constant quelle que soit la valeur instantanée de la pression d'air Pa et de la pression de gaz Pg qui sont maintenues égales l'une à l'autre, donc quelle que soit la puissance instantanée demandée au brûleur.

Ainsi que cela est également connu, l'unité de régulation de pression air/gaz 52 peut être conçue pour que la pression gaz Pg soit asservie à la pression d'air Pa, non pas pour que ces deux pressions restent en permanence égales l'une à l'autre, mais pour que la pression Pg soit liée à la pression Pa par une relation prédéterminée qui peut varier en fonction de la puissance instantanée demandée au brûleur. Par exemple, un brûleur donné peut avoir besoin, d'un rapport air/gaz variant d'une façon prédéterminée entre la puissance minimale et la puissance maximale du brûleur pour obtenir une bonne combustion quelle que soit la puissance instantanée demandée au brûleur. Pour faciliter l'allumage du brûleur en le démarrant à une puissance donnée, il peut être également nécessaire d'avoir un rapport air/gaz spécial pendant l'allumage. Par exemple, il peut être nécessaire d'augmenter la richesse du mélangeur air/gaz pendant les quelques secondes que dure le démarrage du brûleur. A cet effet, l'unité de régulation de pression air/gaz peut être par exemple conçue pour régler la pression de gaz Pg de façon à obtenir le rapport air/gaz désiré en fonction de la puissance instantanée demandée au brûleur et/ou pendant quelques secondes lors de l'allumage du brûleur.

La fïgure 4 montre un second mode de réalisation du dispositif de régulation du rapport air/gaz d'un brûleur, dans lequel il est prévu un unique orifice calibré d'étranglement et une unique vanne à deux voies pour effectuer l'étalonnage des deux capteurs de pression différentielle. Sur la figure 4, les éléments du dispositif de régulation du rapport air/gaz qui sont identiques ou qui jouent le même rôle que ceux du dispositif de régulation du rapport air/gaz de la figure 3 sont désignés par les mêmes numéros de référence et ne seront pas décrits à nouveau en détail. Le dispositif de régulation du rapport air/gaz de la figure 4 diffère de celui de la figure 3 essentiellement en ce qu'il comporte un unique orifice calibré d'étranglement 27, qui est situé dans la prise commune de pression 4, et une unique vanne 28 à deux voies. L'une des deux voies de la vanne 28 est raccordée directement aux orifices d'entrée 2a et 2b des capteurs la et 1 b et, à travers l'orifice calibré d'étranglement 27, à la prise de pression 4. L'autre voie de la vanne 28 est reliée à une prise de pression 54 branchée sur la conduite d'air 33 en aval du diaphragme d'air 34, où il règne une pression égale à la pression Pm. Au lieu d'être reliée à la prise de pression 54, la vanne 28 pourrait tout aussi bien être reliée soit à la prise de pression 9a, soit à la prise de pression 54' branchée sur le mélangeur 36, soit encore à la prise de pression 54" branchée sur la conduite de gaz 38 en aval du diaphragme 39, étant donné que, à tous ces endroits il règne, en service, une pression égale à la pression Pm.

Avec l'arrangement décrit ci-dessus, lorsqu'on ouvre la vanne 28, la pression Pm est appliquée, à travers la prise de pression 54 et la vanne 28, aux orifices 2a et 2b des capteurs de pression 1a et 1 b. A ce moment, la pression Pm est également appliquée à travers la prise de pression 9a à l'orifice d'entrée 3a du capteur la. Si, à ce moment, la vanne proportionnelle 41 est au moins partiellement ouverte, la pression Pg est appliquée à travers la prise de pression 9b à l'orifice d'entrée 3b du capteur 1b. Par contre, si, au même moment, la vanne proportionnelle 41 est fermée, il n'y a pas de débit de gaz à travers le diaphragme de gaz 39 et, par suite, la pression Pg est égale à la pression Pm et cette pression est appliquée travers la prise de pression 9b à l'orifice d'entrée 3b du capteur 1b. On voit donc que, pour effectuer un étalonnage du zéro des deux capteurs 1a et 1b, l'unité de commande 23 doit provoquer l'ouverture de la vanne 28 pendant un bref instant par une commande appropriée sur la ligne 24 et, simultanément, elle doit provoquer la fermeture de la vanne proportionnelle 41 en lui envoyant une commande appropriée par la ligne 55. Bien entendu, l'unité de commande 23 doit aussi envoyer dans le même temps, par les lignes 25a et 25b, des signaux de commande aux circuits de mesure 26a et 26b afin qu'ils mémorisent dans leurs mémoires respectives (qui correspondent à la mémoire 17 de la figure 2) l'éventuelle erreur de mesure des capteurs 1a et 1b. D'un autre côté, si on désire seulement effectuer l'étalonnage du zéro du capteur 1 a, il suffit que l'unité de commande 23 commande un bref instant l'ouverture de la vanne 28, sans fermer la vanne 41, et en même temps, commande le circuit de mesure 26a pour qu'il mémorise dans sa mémoire l'erreur de mesure du capteur la. Toutefois, dans ce dernier cas, l'unité de commande 23 ne doit envoyer aucune commande par la ligne 25b au circuit de mesure 26b, sinon celui-ci enregistrerait indûment dans sa mémoire (17) à titre de signal d'erreur de mesure un signal correspondant à la différence de pression Pm - Pg.

Par ailleurs, lorsque la vanne proportionnelle 41 est ouverte et que la vanne 28 est fermée, le capteur la mesure la différence de pression Pa Pm et le capteur 1 b mesure la différence de pression Pa - Pg. Dans ces conditions, le dispositif de la figure 4 fonctionne de la même manière que celui de la figure 3 pour réguler le rapport air/gaz du brûleur 29.

La figure 5 montre une variante de réalisation du dispositif de régulation du rapport air/gaz de la figure 4. Sur la figure 5, les éléments du dispositif qui sont identiques ou qui jouent le même rôle que ceux du dispositif de la figure 4 sont désignés par les mêmes numéros de référence et ne seront pas décrits à nouveau en détail. Le dispositif de la figure 5 diffère essentiellement de celui de la figure 4 en ce que l'une des deux voies de la vanne 28 qui dans le mode de réalisation de la figure 4"était raccordée à la prise de pression 54, est ici raccordée à l'orifice d'entrée 3b du capteur 1 b et à la prise de pression 9b. Dans ces conditions, la pression de gaz Pg est appliquée à travers la prise de pression 9b directement à l'orifice d'entrée 3b du capteur 1b et, lorsque la vanne 28 est ouverte, à travers cette dernière, et le conduit 11 b. à l'orifice d'entrée 2b du capteur 1b et à l'orifice d'entrée 2a du capteur 1a. Si on ferme la vanne proportionnelle 41 en même temps que la vanne 28 est ouverte, il n'y a pas de débit de gaz dans la conduite de gaz 38 et la pression de gaz Pg est égale à la pression Pm. Dans ces conditions, la pression Pm est appliquée aux deux orifices d'entrée-2a et 3a du capteur la et aux deux orifices d'entrée 2b et 3b du capteur 1 b. Il est donc possible d'effectuer l'étalonnage du zéro de pression des deux capteurs 1 a et 1 b en réalisant l'unité de commande 23 de telle sorte qu'elle envoie à intervalles réguliers un signal de commande sur la ligne 24 pour ouvrir momentanément la vanne 28 et un signal de commande sur la ligne 55 pour fermer en même temps la vanne proportionnelle 41, et de telle sorte qu'elle envoie également des signaux de commande sur les lignes 25a et 25b afin que les circuits de mesure 26a et 26b emmagasinent dans leurs mémoires respectives (correspondant à la mémoire 17 de la figure 2) l'éventuelle erreur de mesure produite par les capteurs 1a et 1b. D'un autre côté, si l'on souhaite seulement réaliser l'étalonnage du zéro de pression du capteur lb, il suffit que l'unité de commande 23 commande par la ligne 24 l'ouverture de la vanne 28 et par la ligne 25b la mise en mémoire de l'erreur de mesure du capteur 1b. Dans ce cas, l'unité de commande 23 ne doit envoyer aucun signal de commande par la ligne 25a au circuit de mesure 26a, sinon la différence des pressions Pg et Pm, qui sont respectivement appliquées aux orifices d'entrée 2a et 3a du capteur la lorsque la vanne 28 est ouverte, serait enregistrée à titre d'erreur de mesure dans la mémoire (1 7) du circuit de mesure 26a.

Par ailleurs, lorsque la vanne proportionnelle 41 est ouverte et que la vanne 28 est fermée, le capteur 1a mesure la différence de pression Pa-Pm et le capteur 1 b mesure la différence de pression Pa-Pg. Dans ces conditions, le dispositif de la figure 5 fonctionne de la même manière que ceux des figures 3 et 4 pour réguler le rapport air/gaz du brûleur 29.

La figure 6 montre un mode de réalisation de réalisation préféré du dispositif de régulation du rapport air/gaz du brûleur d'une chaudière. Selon ce mode de réalisation, il est prévu un unique dispositif de mesure de pression différentielle 42 pour mesurer, d'une part, la différence de pression Pa-Pm et, d'autre part, la différence de pression Pa-Pg. Sur la figure 6, les éléments qui sont identiques ou qui jouent le même rôle que ceux des modes de réalisation précédents sont désignés par les mêmes numéros de référence et ne seront pas décrits à nouveau en détail. Sur la figure 6, l'orifice d'entrée 2 du capteur 1 est raccordé à la prise de pression 4 branchée sur la conduite d'air 33 en amont du diaphragme d'air 34. L'orifice d'entrée 3 du capteur 1 est raccordé à la prise de pression 9 branchée sur la conduite de gaz 38 en amont du diaphragme de gaz 39 et l'orifice calibré d'étranglement 27 est situé dans la prise de pression 9 comme dans le mode de réalisation de la figure 3. L'une des voies de la vanne 28 à deux voies est reliée à la prise de pression 4 et à l'orifice d'entrée 2 du capteur 1, L'autre voie de la vanne 28 est reliée à l'orifice d'entrée 3 du capteur 1 par le conduit 11 et à l'une des deux voies d'une autre vanne 56 à deux voies, dont l'autre voie est reliée à une prise de pression 57 où règne une pression égale à la pression Pm. Dans l'exemple de réalisation représenté, la prise de pression 57 est branchée sur le mélangeur 36, mais elle pourrait être branchée sur la conduite d'air 33 en aval du diaphragme d'air 34 ou sur la conduite de gaz 38 en aval du diaphragme de gaz 39. La vanne 56 est commandée par l'unité de commande 23 à travers une ligne 58.

La sortie 22 du circuit de mesure 26 est reliée à l'entrée d'un moyen de commutation 59 dont une première sortie est reliée par une ligne 61 à l'unité de régulation de débit d'air 49 et dont une seconde sortie est reliée par une ligne 62 à l'unité de régulation de pression air/gaz 52. L'unité de commandé 23 est reliée à une entrée de commande du moyen de commutation 59 par une ligne 63. Selon l'état du signal de commande présent sur la ligne 63, le signal de mesure présent sur la sortie 22 du circuit de mesure 26 est envoyé par le moyen de commutation 59 soit à l'unité de régulation de débit d'air 49 par la ligne 61 soit à l'unité de régulation de pression air/gaz 52 par la ligne 62.

De préférence, la sortie 51 de l'unité de régulation de débit d'air 49 est reliée au moteur 32 par l'intermédiaire d'un échantillonneur bloqueur 64, qui est commandé par l'unité de commande 23 à travers une ligne 65. De même, la sortie 53 de l'unité de régulation de pression air/gaz 52 est reliée à la vanne proportionnelle 41 par l'intermédiaire d'un échantillonneur bloqueur 66, qui est commandé par l'unité de commande 23 à travers une ligne 67.

Dans le cas où l'unité de régulation de débit d'air 49 et l'unité de régulation de pression air/gaz 52 délivrent respectivement sur leurs sorties 51 et 53 des tensions variables pour commander respectivement le moteur 32 et la vanne proportionnelle 41, chacun des deux échantillonneurs 64 et 66 peut être réalisé comme montré sur la figure 7. Chaque échantillonneur bloqueur 64 ou 66 comporte une entrée 68 reliée par un interrupteur électronique 69 à l'une des armatures d'un condensateur C, dont l'autre armature est connectée à la masse, et à l'entrée d'un amplificateur 71 à haute impédance d'entrée, dont la sortie 72 forme la sortie de l'échantillonneur bloqueur et est reliée au moteur 32 ou à la vanne proportionnelle 41. L'interrupteur électronique 69 est commandé par l'unité de commande 23 par la ligne 65 ou 67. Lorsque l'interrupteur 69 est fermé, le signal de commande délivré par l'unité de régulation de débit d'air 49 ou par l'unité de régulation de pression air/gaz 52 à l'entrée 68, par exemple une tension de commande, est mémorisé dans le condensateur C et transmis par l'amplificateur 71 à la sortie 72 et, de là, au moteur 32 ou à la vanne proportionnelle 41. Lorsque l'interrupteur 69 est ouvert, le signal de commandé qui a été mémorisé dans le condensateur C est conservé par celui-ci, du fait de la haute impédance d'entrée de l'amplificateur 71, et le signal de commande continue donc à être présent sur la sortie 72 de l'échantillonneur bloqueur quel que soit l'état de son entrée 68.

En se référant à nouveau à la figure 6, on peut voir que, lorsque la vanne 56 est fermée et que l'on ouvre pendant un bref instant la vanne 28, la pression Pa est appliquée à travers la prise de pression 4 à l'orifice d'entrée 2 du capteur 1 et à travers la vanne 28 et le conduit 11 à l'orifice d'entrée 31 dudit capteur. Dans ces conditions, il est alors possible d'effectuer l'étalonnage du zéro de pression du capteur 1 en mémorisant l'éventuelle erreur de mesure présente à ce moment sur la sortie 12 du capteur 1 dans la mémoire (17) du circuit de mesure 26 grâce à une commande appropriée envoyée par l'unité de commande 23 sur la ligne 25. Lorsque la vanne 28 est fermée et que l'on ouvre pendant un bref instant la vanne 56, la pression Pa est appliquée à travers la prise de pression 4 à l'orifice d'entrée 2 du capteur 1, tandis que la pression Pm est appliquée à l'orifice d'entrée 3 du capteur 1 à travers la prise de pression 57, la vanne 56 et le conduit 11. Dans ces conditions, le capteur 1 mesure la différence de pression Pa-Pm et le circuit de mesure 26 fournit sur sa sortie 22 un signal corrigé de mesure qui représente la valeur du débit d'air dans la conduite d'air 33. A ce moment, sous l'action d'une commande appropriée émise par l'unité de commande 23 sur la ligne 63, la sortie 22 du circuit de mesure 26 est reliée par le moyen de commutation 59 à l'unité de régulation de débit d'air 49. En même temps, l'unité de commande 23 envoie par la ligne 65 une commande à l'échantillonneur bloqueur 64 pour fermer l'interrupteur 69 de celui-ci. Si la valeur du débit d'air mesuré n'est pas conforme à la valeur de consigne délivrée à ce moment par l'unité de régulation de température 43 à l'unité de régulation de débit d'air 49, cette dernière émet sur sa sortie 51 un nouveau signal de commande, par exemple une tension de commande ayant une nouvelle valeur, qui est mise en mémoire dans le condensateur C de l'échantillonneur bloqueur 64 et transmise au moteur 32 pour modifier sa vitesse, afin que le débit d'air produit par le ventilateur 31 devienne égal à la consigne de débit d'air. Lorsque la valeur mesurée du débit d'air a atteint la valeur de consigne de débit d'air, l'unité de commande peut commander l'ouverture de l'interrupteur 69 de l'échantillonneur bloqueur 64.

Lorsque les deux vannes 28 et 56 sont fermées, la pression Pa est appliquée à travers la prise de pression 4 à l'orifice d'entrée 2 du capteur 1 et la pression Pg est appliquée à travers la prise de pression 9 et l'orifice calibré d'étranglement 27 à l'orifice d'entrée 3 du capteur 1. Dans ces conditions, le capteur 1 mesure la différence de pression Pa-Pg et le circuit de mesure 26 délivre sur sa sortie 22 un signal de mesure corrigé qui représente cette différence de pression. A ce moment, sous l'action d'une commande appropriée émise par l'unité de commande 23 sur la ligne 63, la sortie 22 du circuit de mesure 26 est reliée par le moyen de commutation 59 à l'unité de régulation de pression air/gaz 52. En même temps, l'unité de commande 23 commande la fermeture de l'interrupteur 69 de l'échantillonneur bloqueur 66. Si à ce moment la pression Pg n'a pas la valeur désirée, par exemple si elle n'est pas égale à la pression Pa, l'unité de régulation de pression air/gaz 52 émet sur sa sortie 53 un nouveau signal de commande, par exemple une tension de commande ayant une nouvelle valeur, qui est emmagasiné dans le condensateur C de l'échantillonneur bloqueur 66 et transmis à la vanne proportionnelle 41 pour régler la pression Pg dans un sens tel que celle-ci ait la valeur désirée. Quand la pression Pg a atteint la valeur désirée, l'unité de commande 23 peut commander l'ouverture de l'interrupteur 69 de l'échantillonneur bloqueur 66.

On va maintenant décrire une séquence typique des commandes produites par l'unité de commande 23 du dispositif de la figure 6. Lorsque l'unité de régulation de température 43 envoie une requête d'allumage du brûleur à l'unité de commande 23, cette dernière ferme la vanne 56, ouvre la vanne 28 et envoie un signal de commande au circuit de mesure 26 pour qu'il effectue l'étalonnage du zéro de pression du capteur 1 en mémorisant dans sa mémoire (17) l'erreur de mesure éventuellement présente sur la sortie 12 du capteur 1.

Ensuite, l'unité de commande 23 ferme la vanne 28 et ouvre la vanne 56 pour que le capteur 1 mesure le débit d'air dans la conduite d'air 33. En même temps, l'unité de commande 23 agit sur le moyen de commutation 59 pour qu'il envoie le signal de mesure présent sur la sortie du circuit de mesure 26 à l'unité de régulation de débit d'air 49, et elle ferme l'interrupteur 69 de l'échantillonneur bloqueur 64, afin que l'unité de régulation 49 règle le débit d'air dans la conduite 33 conformément à la consigne fournie par l'unité de régulation de température 43. Lorsque le débit d'air a atteint la valeur de consigne, l'unité de commande 23 bloque le signal de commande envoyé au moteur 32 en ouvrant l'interrupteur 69 de l'échantillonneur bloqueur 64, et elle ferme la vanne 56 (à ce moment la vanne 28 est déjà fermée) afin que le capteur 1 mesure la différence de pression Pa-Pg. En même temps, l'unité de commande 23 agit sur le moyen de commutation 59 afin qu'il envoie le signal de mesure présent sur la sortie 22 du circuit de mesure 26 à l'unité de régulation de pression air/gaz 52, et elle ferme l'interrupteur 69 de l'échantillonneur bloqueur 66, afin que le signal de commande présent à la sortie 53 de l'unité de régulation de pression air/gaz 52 agisse sur la vanne proportionnelle 41 de manière à régler la pression de gaz Pg, par exemple de telle façon qu'elle devienne égale à la pression d'air Pa.

A intervalles réguliers, par exemple toutes les dix secondes, l'unité de commande 23 ouvre l'interrupteur 69 de l'échantillonneur bloqueur 66, ferme la vanne 28, ouvre la vanne 56, agit sur le moyen de commutation 59 pour qu'il envoie le signal de sortie du circuit de mesure 26 à l'unité de régulation de débit d'air 49, et ferme, par exemple pendant une seconde, l'interrupteur 69 de l'échantillonneur bloqueur 64. Dans ces conditions, l'unité de régulation 49 règle, si nécessaire, la vitesse du moteur 32 afin que le débit d'air dans la conduite d'air 33 soit égal à la valeur de consigne de débit d'air produite par l'unité de régulation de température 43.

Ensuite, l'unité de commande 23 remet le dispositif de régulation du rapport air/gaz dans l'état correspondant à la régulation de pression air/gaz, en ouvrant l'interrupteur 69 de l'échantillonneur bloqueur 64, en fermant les deux vannes 28 et 56, en agissant sur le moyen de commutation 59 pour qu'il envoie le signal de sortie du circuit de mesure 26 à l'unité de régulation de pression air/gaz 52 et en fermant l'interrupteur 69 de l'échantillonneur bloqueur 66. Dans ces conditions, l'unité de régulation 52 agit sur la vanne proportionnelle 41 pour maintenir la pression de gaz Pg dans une relation prédéfinie avec la pression d'air Pa, par exemple Pg=Pa. A intervalles réguliers, par exemple toutes les minutes, l'unité de commande 23 commande un étalonnage du zéro de pression du capteur 1, en ouvrant si nécessaire l'interrupteur 69 de chacun des deux échantillonneurs Moqueurs 64 et 66, en fermant la vanne 56, en ouvrant la vanne 28 pendant un bref instant, par exemple pendant une seconde, et en agissant sur le circuit de mesure 26 pour qu'il mémorise dans sa mémoire (17) l'éventuelle erreur de mesure présente sur la sortie 12 du capteur 1.

La figure 8 montre encore un autre mode de réalisation du dispositif de régulation du rapport air/gaz d'un brûleur, variante du mode de réalisation préféré. Selon cette variante, il est également prévu un seul dispositif de mesure de pression différentielle.

Sur la figure 8, les éléments du dispositif qui sont identiques ou qui jouent le même rôle que ceux du dispositif de la figure 6 sont désignés par les mêmes numéros de référence et ne seront pas décrits à nouveau en détail. Le dispositif de la figure 8 diffère de celui de la figure 6 en ce que l'orifice d'entrée 2 de l'unique capteur de pression différentielle 1 est relié, d'une part, à la prise de pression 4 à travers l'orifice calibré d'étranglement 27 et, d'autre part, à la prise de pression 57 sur la conduite de gaz par l'intermédiaire de la vanne 56, tandis que l'orifice d'entrée 3 dudit capteur 1 est relié directement à la prise de pression 9 sur le mélangeur 36 où règne une pression égale à la pression Pm. En outre, la sortie du moyen de commutation 59 qui est reliée par la ligne 61 à l'unité de régulation de débit d'air 49 et également reliée par une ligne 73 à un autre échantillonneur bloqueur 74 qui peut être réalisé de la même manière que les échantillonneurs Moqueurs 64 et 66 (voir la figure 7) et qui est commandé par l'unité de commande 23 à travers la ligne 75.

Avec l'arrangement représenté sur la figure 8, lorsque la vanne 56 est fermée et que l'unité de commande 23 ouvre pendant un bref instant la vanne 28, les deux orifices d'entrée 2 et 3 du capteur 1 sont soumis à la même pression Pm. Dans ces conditions, l'étalonnage du zéro de pression du capteur 1 peut être effectué d'une manière semblable à celle décrite plus haut à propos des modes de réalisation précédents.

Lorsque les deux vannes 28 et 56 sont fermées, les orifices d'entrée 2 et 3 du capteur 1 sont respectivement soumis à la pression Pa et à la pression Pm, de sorte que le capteur 1 mesure la différence de pression Pa - Pm et donne, par conséquent, une indication du débit d'air dans la conduite d'air 33. Dans ces conditions, si le moyen de commutation 59 envoie à ce moment le signal de mesure présent sur la sortie 22 du circuit de mesure 26 à l'unité de régulation de débit d'air 49, cette dernière peut régler, si nécessaire, la vitesse du moteur 32 pour que le débit d'air dans la conduite d'air 33 soit égal à la consigne de débit d'air fournie par l'unité de régulation de température 43 à l'unité de régulation de débit d'air 49, d'une manière semblable à celle décrite plus haut à propos du mode de réalisation de la figure 6. Toutefois, dans le mode de réalisation de la figure 8, le signal de mesure qui est présent sur la sortie 22 du circuit de mesure 26 et qui est indicatif du débit d'air, est aussi envoyé par le moyen de commutation 59 et par la ligne 73 à l'échantillonneur bloqueur 74 pour y être mis en mémoire et transmis par la ligne 76 à une autre entrée de l'unité de régulation 52.

Lorsque la vanne 28 est fermée et que l'on ouvre pendant un bref instant la vanne 56, les orifices d'entrée 2 et 3 du capteur 1 sont respectivement soumis à la pression Pg et à la pression Pm. Le capteur 1 mesure donc la différence de pression Pg - Pm qui, pour un diaphragme de gaz 39 déterminé, donne une indication du débit de gaz Qg dans la conduite de gaz 38, conformément à la formule suivante :${\text{Pg - Pm = Kg.Q}}^{\text{2}} \text{g}$ dans laquelle Kg est un coefficient qui dépend notamment de la densité du gaz utilisé et du diamètre de l'orifice calibré du diaphragme de gaz 39. Dans ces conditions, le signal de mesure présent sur la sortie 22 du circuit de mesure 26 donne une indication du débit du gaz dans la conduite de gaz 38. Si à ce moment l'unité de commande 23 agit sur le moyen de commutation 59 pour qu'il envoie ce signal de mesure par la ligne 62 à l'unité de régulation 52, cette dernière reçoit sur ses entrées, respectivement par les lignes 76 et 62, un signal dont la valeur est indicative du débit d'air dans la conduite 33 et un signal dont la valeur est indicative du débit de gaz dans la conduite 38. Dans ce cas, l'unité de régulation 52 est conçue comme une unité de régulation de débit de gaz, c'est-à-dire qu'elle agit sur la vanne proportionnelle 41 de manière à régler le débit de gaz Qg pour que le rapport Qa/Qg, c'est-à-dire le rapport air/gaz, ait une valeur prédéfinie.

Lorsque l'unité de régulation de température 43 envoie une requête d'allumage du brûleur à l'unité de commande 23, la séquence des opérations commandées par l'unité 23 peut être la suivante.

Tout d'abord, l'unité de commande 23 réalise l'étalonnage du zéro de pression du capteur 1 en fermant la vanne 56 si elle était ouverte, en ouvrant pendant un bref instant la vanne 28, en envoyant par la ligne 25 un signal de commande au circuit de mesure 26 pour qu'il mémorise dans sa mémoire (17) l'éventuelle erreur de mesure présente à ce moment sur la sortie 12 du capteur 1.

Ensuite, l'unité de commande 23 ferme la vanne 28, agit sur le moyen de commutation 59 pour qu'il relie la sortie 22 du circuit de mesure 26 à l'unité de régulation de débit d'air 49 et à l'échantillonneur bloqueur 74, ferme l'interrupteur 69 de cet échantillonneur bloqueur 74 et ferme également l'interrupteur 69 de l'échantillonneur bloqueur 64, afin que l'unité de régulation 49 règle le débit d'air dans la conduite d'air 33 pour le rendre égal à la valeur de consigne de débit d'air délivrée par l'unité de régulation de température 43.

Lorsque le débit d'air dans la conduite 33 a atteint la valeur de consigne, l'unité de commande 23 ouvre l'interrupteur 69 de l'échantillonneur bloqueur 64, ouvre l'interrupteur de l'échantillonneur bloqueur 74 afin de conserver dans celui-ci la valeur de pression différentielle Pa - Pm représentant le débit d'air, ouvre la vanne 56 (à ce moment la vanne 28 est déjà fermée), agit sur le moyen de commutation 59 pour qu'il relie la sortie 22 du circuit de mesure 26 à l'unité de régulation du débit de gaz 52 par la ligne 62 et ferme l'interrupteur 69 de l'échantillonneur bloqueur 66 afin que l'unité de régulation 52 règle la vanne proportionnelle 41 de façon à obtenir une pression de gaz Pg telle que la différence de pression Pg - Pm mesurée par le capteur 1 soit égale à la valeur de la pression différentielle qui a été mise en mémoire dans l'échantillonneur bloqueur 74. Ce dispositif fonctionne dans la mesure où les sections Sa et Sg des orifices calibrés du diaphragme d'air 34 et du diaphragme de gaz 39 ont été choisies pour obtenir le rapport air/gaz souhaité, conformément à la formule (3) indiquée plus haut.

Ensuite, à intervalles réguliers, par exemple toutes les dix secondes, l'unité de commande 23 ouvre l'interrupteur 69 de l'échantillonneur bloqueur 66, ferme les Vannes 28 et 56 si elles étaient ouvertes, agit sur le moyen de commutation 59 pour qu'il dirige le signal de sortie du circuit de mesure 26 vers l'unité de régulation de débit d'air 49, ferme l'interrupteur 69 de l'échantillonneur bloqueur 64 afin de régler, si nécessaire, le débit d'air dans la conduite d'air 33, ferme l'interrupteur 69 de l'échantillonneur bloqueur 74 afin de mettre au besoin à jour la valeur de la pression différentielle représentant le débit d'air mémorisé dans l'échantillonneur bloqueur 74, ouvre l'interrupteur 69 de l'échantillonneur bloqueur 64, ouvre la vanne 56, agit sur le circuit de commutation 59 pourqu'il dirige le signal de sortie du circuit de mesure 26 vers l'unité de régulation 52 par la ligne 62 et ferme l'interrupteur 69 de l'échantillonneur bloqueur 66 afin de régler au besoin le débit de gaz dans la conduite de gaz 38, puis ouvre l'interrupteur 69 de l'échantillonneur bloqueur 66 et ferme la vanne 56.

A intervalles réguliers, par exemple toutes les minutes, l'unité de commande réalise l'échantillonnage du zéro de pression du capteur 1 en effectuant les opérations déjà décrites plus haut.

Il va de soi que les modes de réalisation de l'invention qui ont été décrits ci-dessus ont été donnés à titre indicatif et nullement limitatif et que de nombreuses modifications peuvent être facilement apportées par l'homme de l'art sans pour autant sortir du cadre de l'invention. Par exemple, au moins une partie des fonctions réalisées par les différents circuits qui ont été décrits ci-dessus, par exemple le ou les circuits de mesure 26, l'unité de commande 23, le moyen de commutation 59, les unités de régulation 43, 49 et 52, les échantillonneurs bloqueurs 64, 66 et 74, peuvent être réalisées soit par des circuits électroniques discrets comme ceux qui ont été décrits plus haut, soit par un microprocesseur convenablement programmé.

De même, sur les figures 3, 4, 5, 6 et 8, le ventilateur 31 est représenté en amont de l'orifice 34 de mesure du débit d'air mais il beut très bien se situer entre le mélangeur 36 et le brûleur 29 ou même au-delà du brûleur, après l'échangeur de température de la chaudière par exemple.

Dans le cas ou le ventilateur se trouve en amont de l'orifice 34, représenté par les figures 3 à 8, le débit d'air se trouve "poussé" par le ventilateur. Si, en revanche, le ventilateur se trouve entre le mélangeur et le brûleur ou lorsqu'il se trouve au-delà du brûleur, dans ce cas, le ventilateur aspire le débit de mélange.

A la lecture de ce qui précède, on constate aisément que l'invention atteint bien les buts qu'elle s'est fixés.

Il doit être clair cependant que l'invention n'est pas limitée aux seuls exemples de réalisations explicitement décrits, notamment en relation avec les figures 2 à 8.

Notamment, comme il a été indiqué, les circuits de mesure sont susceptibles de prendre différentes configurations.

Il doit être clair aussi que, bien que particulièrement adaptée à régulation d'un brûleur de chaudière destinée à la production d'eau chaude sanitaire et/ou d'eau chaude pour un circuit de chauffage, on ne saurait cantonner l'invention à ce seul type .d'applications. Elle s'applique de façon plus générale toutes les fois que l'on désire réaliser la régulation active du rapport air/gaz d'un mélange d'air et de gaz combustible admis à un brûleur, en utilisant au moins un dispositif de mesure de pression différentielle.

## Revendications

1. Dispositif pour la régulation active du rapport air/gaz d'un brûleur (29), comprenant un mélangeur air/gaz (36) situé en amont du brûleur (29), une conduite d'air (33), contenant un diaphragme calibré d'air (34) et connectée à une première entrée (35) dudit mélangeur air/gaz (36), une conduite d'alimentation en gaz (38), contenant un diaphragme calibré de gaz (39) et connectée à une seconde entrée (37) dudit mélangeur air/gaz, disposés en amont desdits diaphragmes calibrés d'air (34) et de gaz (39), des moyens de réglage des débits d'air (49, 32, 31) et de gaz (52, 41) envoyés audit mélangeur air/gaz (36), et au moins un dispositif de mesure de pression différentielle (42a, 42b) branché de manière à délivrer un signal de mesure représentatif d'au moins un des paramètres que sont le débit d'air dans la conduite d'air (33), la différence des pressions d'air et de gaz dans les conduites d'air (33) et de gaz (38), et le débit de gaz dans la conduite de gaz (38), de manière à ce que la quantité de gaz envoyée au mélangeur air/gaz (36) soit telle que le rapport air/gaz ait une valeur prédéfinie, **caractérisé en ce que** chacun des dispositifs de mesure de pression différentielle (42a-42b) comprend :
- un capteur de pression différentielle (1a-1b) ayant des premier et second orifices d'entrée (2a-2b, 3a-3b), raccordés respectivement à des première et seconde prises de pression (4, 9a-9b), dont l'une comprend un orifice calibré d'étranglement (27a-27b), et une sortie (12a-12b) qui, en service, délivre un signal représentatif d'une différence de pression entre les premier et second orifices d'entrée (2a-2b, 3a-3b) dudit capteur (1a-1b) ;
- une vanne à deux voies (28a-28b), dont une première voie est reliée à celle des première et seconde prises de pression (4, 9a-9b) dans laquelle est inséré ledit orifice calibré d'étranglement (27a-27b), entre cet orifice calibré et l'orifice d'entrée (3a-3b) correspondant du capteur (1a-1b), et dont une seconde voie est reliée à l'autre des première et seconde prises de pression (4, 9a-9b), ledit orifice calibré (27a-27b) ayant une section de passage nettement plus petite que celle de ladite vanne à deux voies (28a-28b) ; ladite vanne à deux voies (28a-28b) isolant l'un de l'autre les deux orifices d'entrée (2a-2b, 3a-3b), lorsqu'elle est dans un premier état, et les met en communication l'un avec l'autre, lorsqu'elle est dans un second état,
- des moyens de mémorisation (13-17) reliés à la sortie de chaque capteur (1a-1b) pour mémoriser au moins deux valeurs du signal de sortie de chaque capteur (1a-1b),
- une unité de commande (23) reliée à ladite vanne à deux voies (28a-28b) et aux moyens de mémorisation (13-17) pour commuter ladite vanne à deux voies (28a-28b) et commander la mémorisation d'une première valeur du signal de sortie du capteur (1a-1b) dans lesdits moyens de mémorisation (13-17) quand la vanne à deux voies (28a-28b) est dans son premier état, et la mémorisation d'une seconde valeur du signal de sortie du capteur (1a-1b) dans lesdits moyens de mémorisation (13-17) quand la vanne à deux voies (28a-28b) est dans son second état, et
- des moyens (21) pour calculer la différence entre lesdites première et seconde valeurs du signal de sortie du capteur (1a-1b) ; lesdits moyens de mémorisation (13-17) et ledit moyen de calcul de la différence (21) formant un circuit de mesure (26) qui délivre en sortie (22) un signal de mesure représentant la valeur exacte de la différence des pressions respectivement appliquées aux premier et second orifices d'entrée (2a-2b et 3a-3b) de chaque capteur (1 a-1b).

2. Dispositif selon la revendication 1, **caractérisé en ce que** lesdits moyens de réglage du débit d'air et de gaz, envoyés audit mélangeur air/gaz (36) comprennent un ventilateur (31), actionné par un moteur électrique (32) à vitesse variable, une unité de régulation de température (43) délivrant en sortie (48) un signal de consigne de débit d'air dont la valeur est fonction d'une valeur désirée de température, une unité de régulation de débit d'air (49) qui reçoit sur une première entrée un premier signal de mesure représentatif du débit d'air dans la conduite d'air (33) et sur une seconde entrée ledit signal de consigne de débit d'air, et qui produit en sortie (51) un signal de commande pour ledit moteur électrique (32) du ventilateur (31), de telle sorte que le débit d'air produit par ce ventilateur (32) soit égal à ladite consigne de débit d'air, une unité de régulation d'alimentation en gaz (52) qui reçoit en entrée au moins un second signal de mesure représentatif d'un desdits paramètres que sont la différence des pressions d'air et de gaz respectivement dans les conduites d'air et de gaz (33 et 38) et le débit de gaz dans la conduite de gaz (38), et qui produit en sortie (53) un signal de commande d'une vanne proportionnelle (41) réglant la quantité de gaz envoyée au mélangeur air/gaz, de manière à ce que l'on obtienne ledit rapport air/gaz à une valeur prédéfinie

3. Dispositif selon les revendication 1 ou 2, **caractérisé en ce que** ledit circuit de mesure (26) comprend un commutateur (13) à deux voies de sortie (14, 16), recevant en entrée ledit signal de sortie (12) d'un capteur de pression différentielle (1), deux circuits de mémoire (15, 17), chacun étant relié à l'une des voies de sortie (14, 16) dudit commutateur (13), et un circuit soustracteur à deux entrées (21), chacune des entrées recevant des signaux de sortie d'un desdits circuits de mémoire (15, 17), qui délivre sur sa sortie (22) ledit signal de mesure représentant la valeur exacte de la différence des pressions respectivement appliquées aux premier (2) et second (3) orifices d'entrée dudit capteur (1) ; la commutation d'une des voies de sortie (14) à l'autre (16) étant commandé par ladite unité de commande (23).

4. Dispositif pour la régulation active du rapport air/gaz d'un brûleur (29) selon l'une quelconque des revendications 1 à 3, **caractérisé en ce qu'**il comprend un premier dispositif de mesure de pression différentielle (42a) comportant un capteur de pression différentielle (1a) dont les deux orifices d'entrée (2a, 3a) sont raccordés respectivement à des première et seconde prises de pression (4, 9a) situées sur la conduite d'air (33) respectivement en amont et en aval du diaphragme d'air (34), et un premier circuit de mesure (26a) qui est relié à la sortie (12a) du premier capteur (1a) et qui délivre en sortie (22a) ledit premier signal de mesure qui est représentatif du débit d'air dans la conduite d'air (33), et un second dispositif de mesure de pression différentielle (42b) comportant un capteur de pression différentielle (1b) dont les deux orifices d'entrée (2b, 3b) sont raccordés respectivement à une troisième prise de pression (4) située sur la conduite d'air (33) en amont du diaphragme d'air (34) et à une quatrième prise de pression (9b) située sur la conduite de gaz (38) en amont du diaphragme de gaz (39), et un second circuit de mesure (26b) qui est relié à la sortie (12b) du second capteur (1 b) et qui délivre en sortie (22b) ledit second signal de mesure qui est représentatif de la différence des pression d'air et de gaz.

5. Dispositif pour la régulation active du rapport air/gaz d'un brûleur selon la revendication 4, **caractérisé en ce que** les première et troisième prise de pression sont constituées par une seule et même prise de pression (4), qui forme une prise de pression commune pour les premier et second dispositifs de mesure de pression différentielle (42a, 42b).

6. Dispositif pour la régulation active du rapport air/gaz d'un brûlleur selon la revendication 5, **caractérisé en ce que** chacun des premier et second dispositifs de mesure de pression différentielle (42a, 42b) comporte sa propre vanne à deux voies (28a, 28b) et son propre orifice calibré d'étranglement (27a, 27b), l'orifice calibré d'étranglement (27a) du premier dispositif de mesure de pression différentielle (42a) étant situé dans ladite seconde prise de pression (9a) et l'orifice calibré d'étranglement (27b) du second dispositif de mesure de pression différentielle (42b) étant dans la quatrième prise de pression (9b)

7. Dispositif pour la régulation active du rapport air/gaz d'un brûleur selon la revendication 5, **caractérisé en ce que** les premier et second dispositifs de mesure de pression différentielle (42a, 42b) ont un orifice calibré d'étranglement commun (27), qui est situé dans ladite prise de pression commune (4), et une vanne commune (28) à deux voies, dont l'une des deux voies est raccordée à la prise de pression commune (4) entre l'orifice d'étranglement (27) et les orifices d'entrée (2a, 2b) des premier et second capteurs (1a, 1 b) qui sont reliés à la prise de pression commune (4), et dont l'autre des deux voies est raccordée à la seconde prise de pression ou à une prise de pression (54) où règne une pression égale à celle régnant à la seconde prise de pression (9a).

8. Dispositif pour la régulation active du rapport air/gaz d'un brûleur selon la revendication 5, **caractérisé en ce que** les premier et second dispositifs de mesure de pression différentielle (42a, 42b) ont un orifice calibré d'étranglement commun (27), qui est situé dans ladite prise de pression commune (4), et une vanne commune (28) à deux voies, dont l'une des deux voies est raccordées à la prise de pression commune (4) entre l'orifice d'étranglement commun (27) et les orifices d'entrée (2a, 2b) des premier et second capteurs (1a, 1b) qui sont reliés à la prise de pression commune (4), et dont l'autre des deux voies est raccordée à la quatrième prise de pression (9b).

9. Dispositif pour la régulation active du rapport air/gaz d'un brûleur la revendication 3, **caractérisé en ce qu'**il comprend un unique dispositif de mesure de pression différentielle (42) dont la première prise de pression (4) est située sur la conduite d'air (33) en amont du diaphragme d'air (34) et dont la seconde prise de pression (9) est située sur la conduite de gaz (38) en amont du diaphragme de gaz (39), et **en ce qu'**il comprend en outre une autre vanne (56) à deux voies, qui est commandée par l'unité de commande (23) du dispositif de mesure de pression différentielle (42) et dont l'une des deux voies est reliée à celle des première et seconde prises de pression (4, 9) dans laquelle est inséré ledit orifice calibré d'étranglement (27), entre cet orifice calibré et l'orifice d'entrée correspondant du capteur (1), et dont l'autre des deux voies est reliée à une troisième prise de pression (57) où règne une pression égale à la pression régnant dans le mélangeur air/gaz (36), et un moyen de commutation (59) ayant une entrée reliée à la sortie (22) du circuit de mesure (26) du dispositif de mesure de pression différentielle (42) et deux sorties (61, 62) reliées respectivement à la première entrée de ladite unité de régulation de débit d'air (49) et à l'entrée de ladite unité de régulation d'alimentation en gaz (52), ledit moyen de commutation (59) étant commandé par ladite unité de commande (23) de façon à relier la sortie (22) dudit circuit de mesure (26) sélectivement à la première entrée de ladite unité de régulation de débit d'air (49) quand ladite unité de commande (23) provoque la fermeture de la vanne (28) à deux voies du dispositif de mesure de pression différentielle (42) et l'ouverture de ladite autre vanne (56) à deux voies, et à l'entrée de ladite unité de régulation d'alimentation en gaz (52) quand ladite unité de commande (23) provoque la fermeture des deux vannes (28, 56) à deux voies.

10. Dispositif pour la régulation active du rapport air/gaz d'un brûleur selon la revendication 3, **caractérisé en ce qu'**il comprend un unique dispositif de mesure de pression différentielle (42) dont la première prise de pression (4) est située sur la conduite d'air (33) en amont du diaphragme d'air (34) et contient ledit orifice calibré d'étranglement (27), et dont la seconde prise de pression (9) est branchée en un point où règne une pression égale à la pression régnant dans le mélangeur air/gaz (36), et **en ce qu'**il comprend en outre une autre vanne (56) à deux voies, qui est commandée par l'unité de commande (23) du dispositif de mesure de pression différentielle (42) et dont l'une des deux voies est raccordée au premier orifice d'entrée (2) du capteur de pression différentielle (1) du dispositif de mesure de pression différentielle (42) et dont l'autre des deux voies est reliée à une troisième prise de pression (57) située sur la conduite de gaz (38) en amont du diaphragme de gaz (39), et un moyen de commutation (59) ayant une entrée reliée à la sortie (22) du circuit de mesure (26) du dispositif de mesure de pression différentielle (42) et deux sorties (61, 62), dont l'une est reliée à la première entrée de ladite unité de régulation de débit d'air (49) et, par l'intermédiaire d'un échantillonneur bloqueur (74), à une première entrée de ladite unité de régulation d'alimentation en gaz (52), et dont l'autre sortie (62) est reliée à une seconde entrée de ladite unité de régulation d'alimentation en gaz (52), ledit moyen de commutation (59) et ledit échantillonneur bloqueur (74) étant commandés par ladite unité de commande (23) de telle façon que la sortie(22) dudit circuit de mesure (26) soit reliée à la première entrée de ladite unité de régulation de débit d'air (49) et audit échantillonneur bloqueur (74) quand ladite unité de commande (23) provoque la fermeture de la vanne (28) à deux voies du dispositif de mesure de pression différentielle (42) et la fermeture de ladite autre vanne (56) à deux voies, et de telle façon que la sortie (22) dudit circuit de mesure (26) soit reliée à la seconde entrée de ladite unité de régulation d'alimentation en gaz (52) quand ladite unité de commande (23) provoque la fermeture de la vanne (28) à deux voies du dispositif de mesure de pression différentielle (42) et l'ouverture de ladite autre vanne (56) à deux voies.

11. Dispositif pour la régulation active du rapport air/gaz d'un brûleur selon l'une des revendications 9 ou 10, **caractérisé en ce que** la sortie (51) de ladite unité de régulation de débit d'air (49) est reliée au moteur (32) du ventilateur (31) par l'intermédiaire d'un échantillonneur bloqueur (64) qui est commandé par ladite unité de commande(23) de telle façon que le signal de commande produit par ladite unité de régulation de débit d'air (49) est mis à jour et emmagasiné dans ledit échantillonneur bloqueur (64) chaque fois que la sortie (22) dudit circuit de mesure (26) est reliée par le moyen de commutation (59) à la première entrée de l'unité de régulation de débit d'air (49), et **en ce que** ladite unité de régulation d'alimentation en gaz (52) est reliée à la vanne proportionnelle (41) par l'intermédiaire d'un autre échantillonneur bloqueur (66) qui est commandé par ladite unité de commande (23) de telle façon que le signal de commande produit par ladite unité de régulation d'alimentation en gaz (52) est mis à jour et emmagasiné dans ledit autre échantillonneur bloqueur (66) chaque fois que la sortie (22) dudit circuit de mesure (26) est reliée par le moyen de commutation (59) à la seconde entrée de l'unité de régulation d'alimentation en gaz (52).

## Claims

1. System for active regulation of the air/gas ratio of a burner (29), comprising an air/gas mixer (36) upstream of the burner (29), an air pipe (33) containing a calibrated air diaphragm (34) and connected to a first inlet (35) of the said air/gas mixer (36), a gas supply pipe (38) containing a calibrated gas diaphragm (39) and connected to a second inlet (37) of the said air/gas mixer, and, arranged upstream of the said calibrated air diaphragm (34) and the said calibrated gas diaphragm (39), means for varying the flow rate of air (49, 32, 31) and means for varying the flow rate of gas (52, 41) sent to the said air/gas mixer (36), and at least one differential pressure measuring system (42a, 42b) connected to deliver a measurement signal representative of at least one of the following parameters: the air flow rate in the air pipe (33), the difference between the air and gas pressures in the air pipe (33) and the gas pipe (38), and the gas flow rate in the gas pipe (38) in such a way that the quantity of gas sent to the air/gas mixer (36) is such that the air/gas ratio has a predefined value, **characterized in that** each of the differential pressure measuring systems (42a-42b) comprises:
- a differential pressure sensor (1a-1b) having first and second inlet orifices (2a-2b, 3a-3b) respectively connected to first and second pressure ports (4, 9a-9b), one of which comprises a calibrated throttling orifice (27a-27b), and an output (12a-12b) which, in service, delivers a signal representative of a pressure difference between the first and second inlet orifices (2a-2b, 3a-3b) of the said sensor (1a-1b);
- a 2-channel valve (28a-28b), a first channel of which is connected to whichever of the first and second pressure ports (4, 9a-9b) contains the said calibrated throttling orifice (27a-27b), between this calibrated orifice and the corresponding inlet orifice (3a-3b) of the sensor (1a-1b), and a second channel of which is connected to the other of the first and second pressure ports (4, 9a-9b), the said calibrated orifice (27a-27b) having a flow section significantly smaller than that of the said 2-channel valve (28a-28b); the said 2-channel valve (28a-28b) isolating one of the two inlet orifices (2a-2b, 3a-3b) from the other when it is in a first state and connecting them to each other when it is in a second state,
- memory means (13-17) connected to the output of each sensor (1a-1b) to store at least two values of the output signal of each sensor (1a-1b),
- a control unit (23) connected to the said 2-channel valve (28a-28b) and to the memory means (13-17) to switch the said 2-channel valve (28a-28b) and command storage of a first value of the output signal of the sensor (1a-1b) in the said memory means (13-17) when the 2-channel valve (28a-28b) is in its first state and storage of a second value of the output signal of the sensor (1a-1b) in the said memory means (13-17) when the 2-channel valve (28a-28b) is in its second state, and
- means (21) for calculating the difference between the said first and second values of the output signal of the sensor (1a-1b); the said memory means (13-17) and the said difference calculating means (21) forming a measurement circuit (26) which delivers at its output (22) a measurement signal representing the exact value of the difference between the respective pressures at the first and second inlet orifices (2a-2b and 3a-3b) of each sensor (1a-1b).

2. System according to Claim 1, **characterized in that** the said means for varying the flow rate of air and gas sent to the said air/gas mixer (36) comprise a fan (31) driven by a variable speed electric motor (32), a temperature regulator unit (43) delivering at its output (48) an air flow rate set point signal whose value depends on a required temperature value, an air flow rate regulator unit (49) which receives at a first input a first measurement signal representative of the air flow rate in the air pipe (33) and at a second input the said air flow rate set point signal, and which produces at its output (51) a control signal for the said electric motor (32) of the fan (31) such that the air flow rate produced by this fan (31) is equal to the said air flow rate set point, a gas supply regulator unit (52), which receives at its input at least a second measurement signal representative of one of the following parameters: the difference between the air and gas pressures in the air and gas pipes (33 and 38), respectively, and the gas flow rate in the gas pipe (38), and which produces at its output (53) a control signal for a proportional valve (41) varying the quantity of gas sent to the air/gas mixer so as to make the said air/gas ratio equal to a predefined value.

3. System according to Claim 1 or 2, **characterized in that** the said measurement circuit (26) comprises a switch (13) with two output channels (14, 16) receiving at its input the said output signal (12) of a differential pressure sensor (1), two memory circuits (15, 17), each connected to one of the output channels (14, 16) of the said switch (13), and a two-input subtractor circuit (21), each input of which receives output signals from one of the said memory circuits (15, 17) and which delivers at its output (22) the said measurement signal representing the exact value of the difference between the respective pressures at the first (2) and second (3) inlet orifices of the said sensor (1); switching from one of the output channels (14) to the other channel (16) being controlled by the said control unit (23).

4. System according to any one of Claims 1 to 3 for active regulation of the air/gas ratio of a burner, **characterized in that** it comprises a first differential pressure measuring system (42a) including a differential pressure sensor (1a) whose two inlet orifices (2a, 3a) are respectively connected to first and second pressure ports (4, 9a) on the air pipe (33) and respectively upstream of and downstream of the air diaphragm (34) and a first measurement circuit (26a), which is connected to the output (12a) of the first sensor (1a) and which delivers at its output (22a) the said first measurement signal, which is representative of the air flow rate in the air pipe (33), and a second differential pressure measuring system (42b) including a differential pressure sensor (1b) whose two inlet orifices (2b, 3b) are respectively connected to_a third pressure port (4) on the air pipe (33) upstream of the air diaphragm (34) and a fourth pressure port (9b) on the gas pipe (38) upstream of the gas diaphragm (39); and a second measurement circuit (26b), which is connected to the output (12b) of the second sensor (1b) and which delivers at its output (22b) the said second measurement signal, which is representative of the difference between the air and gas pressures.

5. System according to Claim 4 for active regulation of the air/gas ratio of a burner, **characterized in that** the first and third pressure ports consist of one and the same pressure port (4), which forms a pressure port common to the first and second differential pressure measuring systems (42a, 42b).

6. System according to Claim 5 for active regulation of the air/gas ratio of a burner, **characterized in that** each of the first and second differential pressure measuring systems (42a, 42b) includes its own 2-channel valve (28a-28b) and its own calibrated throttling orifice (27a, 27b), the calibrated throttling orifice (27a) of the first differential pressure measuring system (42a) being in the said second pressure port (9a) and the calibrated throttling orifice (27b) of the second differential pressure measuring system (42b) being in the fourth pressure port (9b).

7. System according to Claim 5 for active regulation of the air/gas ratio of a burner, **characterized in that** the first and second differential pressure measuring systems (42a, 42b) have a common calibrated throttling orifice (27), which is in the said common pressure port (4), and a common 2-channel valve (28), one of whose two channels is connected to the common pressure port (4) between the throttling orifice (27) and the inlet orifices (2a, 2b) of the first and second sensors (1a-1b), which are connected to the common pressure port (4), and the other of whose two channels is connected to the second pressure port or to a pressure port (54) at which the pressure is equal to that at the second pressure port (9a).

8. System according to Claim 5 for active regulation of the air/gas ratio of a burner, **characterized in that** the first and second differential pressure measuring systems (42a, 42b) have a common calibrated throttling orifice (27), which is in the said common pressure port (4), and a common 2-channel valve (28), one of whose two channels is connected to the common pressure port (4) between the common throttling orifice (27) and the inlet orifices (2a, 2b) of the first and second sensors (1a, 1b), which are connected to the common pressure port (4), and the other of whose two channels is connected to the fourth pressure port (9b).

9. System according to Claim 3 for active regulation of the air/gas ratio of a burner, **characterized in that** it comprises a single differential pressure measuring system (42), whose first pressure port (4) is on the air pipe (33) upstream of the air diaphragm (34) and whose second pressure port (9) is on the gas pipe (38) upstream of the gas diaphragm (39), and **in that** it furthermore comprises another 2-channel valve (56), which is controlled by the control unit (23) of the differential pressure measuring system (42) and one of whose two channels is connected to whichever of the first and second pressure ports (4, 9) contains the said calibrated throttling orifice (27), between this calibrated orifice and the corresponding inlet orifice of the sensor (1), and the other of whose two channels is connected to a third pressure port (57), in which the pressure is equal to the pressure in the air/gas mixer (36), and a switching means (59) having an input connected to the output (22) of the measurement circuit (26) of the differential pressure measuring system (42) and two outputs (61, 62) respectively connected to the first input of the said air flow rate regulator unit (49) and to the input of the said gas supply regulator unit (52), the said switching means (59) being controlled by the said control unit (23) in such a way as to connect the output (22) of the said measurement circuit (26) selectively to the first input of the said air flow rate regulator unit (49) when the said control unit (23) closes the 2-channel valve (28) of the differential pressure measuring system (42) and opens the said other 2-channel valve (56) and to the inlet of the said gas supply regulator unit (52) when the said control unit (23) closes the two 2-channel valves (28, 56).

10. System according to Claim 3 for active regulation of the air/gas ratio of a burner, **characterized in that** it comprises a single differential pressure measuring system (42), whose first pressure port (4) is on the air pipe (33) upstream of the air diaphragm (34) and contains the said calibrated throttling orifice (27) and whose second pressure port (9) is connected to a point at which the pressure is equal to the pressure in the air/gas mixer (36), and **in that** it furthermore comprises another 2-channel valve (56), which is controlled by the control unit (23) of the differential pressure measuring system (42) and one of whose two channels is connected to the first inlet orifice (2) of the differential pressure sensor (1) of the differential pressure measuring system (42) and the other of whose two channels is connected to a third pressure port (57) on the gas pipe (38) upstream of the gas diaphragm (39), and a switching means (59) having an input connected to the output (22) of the measurement circuit (26) of the differential pressure measuring system (42) and two outputs (61, 62), one of which is connected to the first input of the said air flow rate regulator unit (49) and via a sample and hold circuit (74) to a first input of the said gas supply regulator unit (52) and the other output (62) of which is connected to a second input of the said gas supply regulator unit (52), the said switching means (59) and the said sample and hold circuit (74) being controlled by the said control unit (23) in such a way that the output (22) of the said measurement circuit (26) is connected to the first input of the said air flow rate regulator unit (49) and to the said sample and hold circuit (74) when the said control unit (23) closes the 2-channel valve (28) of the differential pressure measuring system (42) and closes the said other 2-channel valve (56) and in such a way that the output (22) of the said measurement circuit (26) is connected to the second input of the said gas supply regulator unit (52) when the said control unit (23) closes the 2-channel valve (28) of the differential pressure measuring system (42) and opens the said other 2-channel valve (56).

11. System according to Claim 9 or 10 for active regulation of the air/gas ratio of a burner, **characterized in that** the output (51) of the said air flow rate regulator unit (49) is connected to the motor (32) of the fan (31) via a sample and hold circuit (64) which is controlled by the said control unit (23) in such a way that the control signal produced by the said air flow rate regulator unit (49) is updated and stored in the said sample and hold circuit (64) each time that the output (22) of the said measurement circuit (26) is connected by the switching means (59) to the first input of the air flow rate regulator unit (49), and **in that** the said gas supply regulator unit (52) is connected to the proportional valve (41) via another sample and hold circuit (66), which is controlled by the said control unit (23) in such a way that the control signal produced by the said gas supply regulator unit (52) is updated and stored in the said other sample and hold circuit (66) each time the output (22) of the said measurement circuit (26) is connected by the switching means (59) to the second input of the gas supply regulator unit (52).

## Patentansprüche

1. Vorrichtung zur aktiven Regelung des Luft/Gas-Verhältnisses eines Brenners (29), bestehend aus einem Luft/Gas-Mischer (36) oberhalb des Brenners (29), einer Luftleitung (33), ausgestattet mit einer kalibrierten Luftmembran (34) und angeschlossen an einen ersten Einlass (35) des Luft/Gas-Mischers (36), einer Gaszufuhrleitung (38), ausgestattet mit einer kalibrierten Gasmembran (39) und angeschlossen an einen zweiten Einlass (37) des Luft/Gas-Mischers, angebracht oberhalb der kalibrierten Luftmembran (34) und der kalibrierten Gasmembran (39), Mittel zur Regelung des Luftdurchsatzes (49, 32, 31) und des Gasdurchsatzes (52, 41) zum Luft/Gas-Mischer (36), sowie mindestens eine Differentialdruck-Messvorrichtung (42a, 42b), die dergestalt angeschlossen ist, dass sie ein Messsignal liefert, das repräsentativ ist für mindestens einen der Parameter, wie den Luftdurchsatz in der Luftleitung (33), die Differenz von Luftdruck und Gasdruck in der Luftleitung (33) und der Gasleitung (38) sowie den Gasdurchsatz in der Gasleitung (38), so dass die Gasmenge zum Luft/Gas-Mischer (36) dergestalt ist, dass das Luft/Gas-Verhältnis einen vordefinierten Wert aufweist, **dadurch gekennzeichnet, dass** jede dieser Differentialdruck-Messvorrichtungen (42a-42b) enthält:
- einen Differentialdruckfühler (1a-1b) mit ersten und zweiten Einlassöffnungen (2a-2b, 3a-3b), angeschlossen an jeweils die ersten und zweiten Drucknahmestellen (4, 9a-9b), von der die eine eine kalibrierte Drosselbohrung (27a-27b) enthält, und mit einem Auslass (12a-12b), der im Betriebszustand ein Signal liefert, das repräsentativ ist für eine Druckdifferenz zwischen den ersten und zweiten Einlassöffnungen (2a-2b, 3a-3b) des Druckfühlers (1a-1b),
- ein Zweiwege-Ventil (28a-28b), von dem ein erster Weg angeschlossen ist an den der ersten und zweiten Drucknahmestelle (4, 9a-9b), in den die kalibrierte Drosselbohrung (27a-27b) eingelassen ist, zwischen dieser kalibrierten Drosselbohrung und der Einlassöffnung (3a-3b) des entsprechenden Druckfühlers (1a-1b), und von dem ein zweiter Weg angeschlossen ist an die andere der ersten und zweiten Drucknahmestellen (4, 9a-9b), wobei die kalibrierte Drosselbohrung (27a-27b) einen Durchlassquerschnitt aufweist, der eindeutig kleiner ist als der des Zweiwege-Ventils (28a-28b); das Zweiwege-Ventil (28a-28b) trennt die eine von der anderen der beiden Einlassöffnungen (2a-2b, 3a-3b), wenn es sich in einem ersten Status befindet und es verbindet die eine mit der anderen, wenn es sich in einem zweiten Status befindet,
- Speichermittel (13-17), angeschlossen an den Auslass von jedem Druckfühler (1a-1 b) zur Speicherung von mindestens zwei Werten des Signals am Auslass von jedem Druckfühler (1a-1b),
- eine Steuereinheit (23), angeschlossen an das Zweiwege-Ventil (28a-28b) sowie an die Speichermittel (13-17), zur Steuerung des Zweiwege-Ventils (28a-28b) und zum Befehl der Speicherung eines ersten Wertes des Signals am Auslass des Druckfühlers (1a-1b) in die Speichermittel (13-17), wenn sich das Zweiwege-Ventil (28a-28b) in seinem ersten Status befindet, sowie der Speicherung eines zweiten Wertes des Signals am Auslass des Druckfühlers (1a-1b) in die Speichermittel (13-17), wenn sich das Zweiwege-Ventil (28a-28b) in seinem zweiten Status befindet, und
- Mittel (21) zur Berechnung der Differenz zwischen den besagten ersten und zweiten Werten des Signals am Auslass des Druckfühlers (1a-1b); die Speichermittel (13-17) und die Vorrichtung zur Berechnung der Differenz (21) bilden einen Messkreislauf (26), der am Auslass (22) ein Messsignal liefert, das den exakten Wert der Differenz der Drücke repräsentiert, die jeweils aufgebracht sind auf die ersten und zweiten Einlassöffnungen (2a-3b und 3a-3b) von jedem Druckfühler (1a-1b).

2. Vorrichtung gemäß Anspruch 1, **dadurch gekennzeichnet, dass** die besagten Mittel zur Regelung des Luft- und Gasdurchsatzes zum Luft/Gas-Mischer (36) einen Lüfter (31) enthalten, angetrieben durch einen Elektromotor (32) mit variabler Drehzahl, eine Temperaturregelungseinheit (43), die am Auslass (48) ein Konsignationssignal des Luftdurchsatzes liefert, dessen Wert die Funktion eines gewünschten Temperaturwertes ist, eine Luftdurchsatz-Regelungseinheit (49), die an einem ersten Einlass ein erstes Messsignal, das repräsentativ ist für den Luftdurchsatz in der Luftleitung (33), und an einem zweiten Einlass das besagte Konsignationssignal des Luftdurchsatzes empfängt und die am Auslass (51) ein Steuersignal für den Elektromotor (32) des Lüfters (31) dergestalt erzeugt, dass der Luftdurchsatz, erzeugt durch diesen Lüfter (32), gleich dem Konsignationssignal des Luftdurchsatzes ist, eine Gaszufuhr-Regelungseinheit (52), die beim Einlass mindestens ein zweites Messsignal empfängt, das repräsentativ ist für einen der besagten Parameter, wie die Differenz von Luftdruck und Gasdruck in der jeweiligen Luftleitung und Gasleitung (33 und 38) sowie der Gasdurchsatz in der Gasleitung (38), und die am Auslass (53) ein Steuersignal von einem Proportional-Ventil (41) erzeugt, das die Gasmenge zum Luft/Gas-Mischer dergestalt regelt, dass das Luft/Gas-Verhältnis zu einem vordefinierten Wert erzielt wird.

3. Vorrichtung gemäß Anspruch 1 oder 2, **dadurch gekennzeichnet, dass** der Messkreislauf (26) einen Schalter (13) mit zwei Auslasswegen (14, 16) enthält, der am Einlass das Auslasssignal (12) von einem Differentialdruckfühler (1) empfängt, sowie zwei Speicherkreise (15, 17), jeder einzelne angeschlossen an einen der Auslasswege (14, 16) des Schalters (13), und einen Subtraktionskreis mit zwei Einlässen (21), wobei jeder einzelne der Einlässe Auslasssignale empfängt von einem der besagten Speicherkreise (15, 17), der an seinem Auslass (22) das Messsignal liefert, das repräsentativ ist für den exakten Wert der Differenz der Drücke, die jeweils an den ersten (2) und den zweiten (3) Einlassöffnungen des Druckfühlers (1) aufgebracht sind; die Umschaltung von einem der Auslasswege (14) auf den anderen (16) erfolgt über die Steuereinheit (23).

4. Vorrichtung zur aktiven Regelung des Luft/Gas-Verhältnisses eines Brenners gemäß einem der Ansprüche 1 bis 3, **dadurch gekennzeichnet, dass** sie eine erste Differentialdruck-Messvorrichtung (42a) enthält, ausgestattet mit einem Differentialdruckfühler (1a), dessen beide Einlassöffnungen (2a, 3a) angeschlossen sind an jeweils die erste und zweite Drucknahmestelle (4, 9a), die sich an der Luftleitung (33) oberhalb beziehungsweise unterhalb der Luftmembran (34) befinden, sowie einen ersten Messkreislauf (26a), der angeschlossen ist an den Auslass (12a) des ersten Druckfühlers (1a) und der am Auslass (22a) das erste Messsignal liefert, das repräsentativ ist für den Luftdurchsatz in der Luftleitung (33), und eine zweite Differentialdruck-Messvorrichtung (42b), ausgestattet mit einem Differentialdruckfühler (1b), dessen beide Einlassöffnungen (2b, 3b) jeweils angeschlossen sind an eine dritte Drucknahmestelle (4), die sich an der Luftleitung (33) oberhalb der Luftmembran (34) befindet und an eine vierte Drucknahmestelle (9b), die sich an der Gasleitung (38) unterhalb der Gasmembran (39) befindet; sowie ein zweiter Messkreislauf (26b), der angeschlossen ist an den Auslass (12b) des zweiten Druckfühlers (1 b) und der am Auslass (22b) das zweite Messsignal liefert, das repräsentativ ist für die Differenz des Luftdrucks und des Gasdrucks.

5. Vorrichtung zur aktiven Regelung des Luft/Gas-Verhältnisses eines Brenners gemäß Anspruch 4, **dadurch gekennzeichnet, dass** die erste und dritte Drucknahmestelle aus einer einzigen und derselben Drucknahmestelle (4) gebildet werden, die eine gemeinsame Drucknahmestelle für die erste und zweite Differentialdruck-Messvorrichtung (42a, 42b) bildet.

6. Vorrichtung zur aktiven Regelung des Luft/Gas-Verhältnisses eines Brenners gemäß Anspruch 5, **dadurch gekennzeichnet, dass** jede der ersten und zweiten Differentialdruck-Messvorrichtungen (42a, 42b) ihr eigenes Zweiwege-Ventil (28a, 28b) und ihre eigene kalibrierte Drosselbohrung (27a, 27b) enthält, wobei sich die kalibrierte Drosselbohrung (27a) der ersten Differentialdruck-Messvorrichtung (42a) in der besagten zweiten Drucknahmestelle (9a) und die kalibrierte Drosselbohrung (27b) der zweiten Differentialdruck-Messvorrichtung (42b) in der vierten Drucknahmestelle (9b) befindet.

7. Vorrichtung zur aktiven Regelung des Luft/Gas-Verhältnisses eines Brenners gemäß Anspruch 5, **dadurch gekennzeichnet, dass** die ersten und zweiten Differentialdruck-Messvorrichtungen (42a, 42b) eine gemeinsame kalibrierte Drosselbohrung (27) aufweisen, die sich in der gemeinsamen Drucknahmestelle (4) befindet, sowie ein gemeinsames Zweiwege-Ventil (28), von denen einer der beiden Wege angeschlossen ist an die gemeinsame Drucknahmestelle (4) zwischen der Drosselbohrung (27) und den Einlassöffnungen (2a, 2b) der ersten und zweiten Druckfühler (1a, 1b), die an die gemeinsame Drucknahmestelle (4) angeschlossen sind, und von denen der andere der beiden Wege an die zweite Drucknahmestelle oder an eine Drucknahmestelle (54) angeschlossen ist, an der ein Druck herrscht gleich dem Druck an der zweiten Drucknahmestelle (9a).

8. Vorrichtung zur aktiven Regelung des Luft/Gas-Verhältnisses eines Brenners gemäß Anspruch 5, **dadurch gekennzeichnet, dass** die ersten und zweiten Differentialdruck-Messvorrichtungen (42a, 42b) eine gemeinsame kalibrierte Drosselbohrung (27) aufweisen, die sich in der gemeinsamen Drucknahmestelle (4) befindet, sowie ein gemeinsames Zweiwege-Ventil (28), von denen einer der beiden Wege angeschlossen ist an die gemeinsame Drucknahmestelle (4) zwischen der gemeinsamen Drosselbohrung (27) und den Einlassöffnungen (2a, 2b) der ersten und zweiten Druckfühler (1a, 1b), die an die gemeinsame Drucknahmestelle (4) angeschlossen sind, und von denen der andere der beiden Wege an die vierte Drucknahmestelle (9b) angeschlossen ist.

9. Vorrichtung zur aktiven Regelung des Luft/Gas-Verhältnisses eines Brenners gemäß Anspruch 3, **dadurch gekennzeichnet, dass** sie eine einzige Differentialdruck-Messvorrichtung (42) enthält, deren erste Drucknahmestelle (4) sich an der Luftleitung (33) oberhalb der Luftmembran (34) befindet und deren zweite Drucknahmestelle (9) sich an der Gasleitung (38) unterhalb der Gasmembran (39) befindet, und dass sie ferner ein weiteres Zweiwege-Ventil (56) enthält, das durch die Steuereinheit (23) der Differentialdruck-Messvorrichtung (42) gesteuert wird und deren einer der beiden Wege angeschlossen ist an den Weg der ersten und zweiten Drucknahmestelle (4, 9), in den die kalibrierte Drosselbohrung (27) eingelassen ist, zwischen dieser kalibrierten Drosselbohrung und der entsprechenden Einlassöffnung des Druckfühlers (1), und deren anderer der beiden Wege an eine dritte Drucknahmestelle (57) angeschlossen ist, an der ein Druck herrscht gleich dem Druck im Luft/Gas-Mischer (36), sowie eine Schaltvorrichtung (59) mit einem Einlass, der angeschlossen ist an den Auslass (22) des Messkreislaufs (26) der Differentialdruck-Messvorrichtung (42) und mit zwei Auslässen (61, 62), die jeweils angeschlossen sind an den ersten Einlass der Luftdurchsatz-Regelungseinheit (49) und an den Einlass der besagten Gaszufuhr-Regelungseinheit (52), wobei die Schaltvorrichtung (59) durch die Steuereinheit (23) dergestalt gesteuert wird, dass der Auslass (22) des Messkreislaufs (26) wahlweise angeschlossen wird entweder an den ersten Einlass der Luftdurchsatz-Regelungseinheit (49), wenn besagte Steuereinheit (23) die Schließung des Zweiwege-Ventils (28) der Differentialdruck-Messvorrichtung (42) und die Öffnung des anderen Zweiwege-Ventils (56) bewirkt, oder am Einlass der Gaszufuhr-Regelungseinheit (52), wenn die Steuereinheit (23) die Schließung der beiden Zweiwege-Ventile (28, 56) bewirkt.

10. Vorrichtung zur aktiven Regelung des Luft/Gas-Verhältnisses eines Brenners gemäß Anspruch 3, **dadurch gekennzeichnet, dass** sie eine einzige Differentialdruck-Messvorrichtung (42) enthält, deren erste Drucknahmestelle (4) sich an der Luftleitung (33) oberhalb der Luftmembran (34) befindet, und die besagte kalibrierte Drosselbohrung (27) enthält, und deren zweite Drucknahmestelle (9) an einer Stelle angeschlossen ist, an der ein Druck herrscht gleich dem Druck im Luft/Gas-Mischer (36), und dass sie femer ein weiteres Zweiwege-Ventil (56) enthält, das durch die Steuereinheit (23) der Differentialdruck-Messvorrichtung (42) gesteuert wird und deren einer der beiden Wege angeschlossen ist an die erste Einlassöffnung (2) des Differentialdruckfühlers (1) der Differentialdruck-Messvorrichtung (42) und deren anderer der beiden Wege angeschlossen ist an eine dritte Drucknahmestelle (57), die sich an der Gasleitung (38) oberhalb der Gasmembran (39) befindet, sowie eine Schaltvorrichtung (59) mit einem Einlass, der angeschlossen ist an den Auslass (22) des Messkreislaufs (26) der Differentialdruck-Messvorrichtung (42) und mit zwei Auslässen (61, 62), von denen einer angeschlossen ist an den ersten Einlass der besagten Luftdurchsatz-Regelungseinheit (49) und, über die Zwischenschaltung eines Sperrprobenehmers (74), an einen ersten Einlass der besagten Gaszufuhr-Regelungseinheit (52), und deren anderer Auslass (62) angeschlossen ist an einen zweiten Einlass der Gaszufuhr-Regelungseinheit (52), wobei die Schaltvorrichtung (59) und der Sperrprobenehmer (74) durch die Steuereinheit (23) dergestalt gesteuert werden, dass der Auslass (22) des Messkreislaufs (26) angeschlossen wird an den ersten Einlass der Luftdurchsatz-Regelungseinheit (49) und an den Sperrprobenehmer (74), wenn die Steuereinheit (23) die Schließung des Zweiwege-Ventils (28) der Differentialdruck-Messvorrichtung (42) und die Schließung des anderen Zweiwege-Ventils (56) bewirkt und zwar dergestalt, dass der Auslass (22) des Messkreislaufs (26) angeschlossen wird an den zweiten Einlass der Gaszufuhr-Regelungseinheit (52), wenn die Steuereinheit (23) die Schließung des Zweiwege-Ventils (28) der Differentialdruck-Messvorrichtung (42) und die Öffnung des anderen Zweiwege-Ventils (56) bewirkt.

11. Vorrichtung zur aktiven Regelung des Luft/Gas-Verhältnisses eines Brenners gemäß einer der Ansprüche 9 oder 10, **dadurch gekennzeichnet, dass** der Auslass (51) der Luftdurchsatz-Regelungseinheit (49) angeschlossen ist an den Motor (32) des Lüfters (31) über die Zwischenschaltung eines Sperrprobenehmers (64), der durch die Steuereinheit (23) dergestalt gesteuert wird, dass das Steuersignal, hervorgerufen durch die Luftdurchsatz-Regelungseinheit (49), jedesmal aktualisiert und im Sperrprobenehmer (64) gespeichert wird, wenn der Auslass (22) des Messkreislaufs (26) durch die Schaltvorrichtung (59) angeschlossen wird an den ersten Einlass der Luftdurchsatz-Regelungseinheit (49), und dass die Gaszufuhr-Regelungseinheit (52) angeschlossen ist an das Proportional-Ventil (41) über die Zwischenschaltung eines weiteren Sperrprobenehmers (66), der durch die Steuereinheit (23) dergestalt gesteuert wird, dass das Steuersignal, hervorgerufen durch die Gaszufuhr-Regelungseinheit (52), jedesmal aktualisiert und im Sperrprobenehmer (66) gespeichert wird, wenn der Auslass (22) des Messkreislaufs (26) durch die Schaltvorrichtung (59) angeschlossen wird an den zweiten Einlass der Gaszufuhr-Regelungseinheit (52).
